# EUROPÄISCHE PATENTSCHRIFT

(11) **EP 3 795 775 B1**
(45) Veröffentlichungstag und Bekanntmachung des Hinweises auf die Patenterteilung: **24.08.2022**
(21) Anmeldenummer: 20195469.0
(22) Anmeldetag: 10.09.2020
(51) Int. Cl.: E04F 19/04

(54) **SOCKELLEISTE, DECKENLEISTE UND FENSTER- ODER TÜRSTOCK-DÄMMLEISTE**
SKIRTING, COVING AND WINDOW OR DOOR FRAME SEALING STRIP
PLINTHE, CORNICHE ET PANNEAU ISOLANT POUR CADRE DE FENÊTRE OU DE PORTE

(30) Priorität: 13.09.2019 DE 202019105083 U
(43) Veröffentlichungstag der Anmeldung: 24.03.2021
(73) Patentinhaber: APU Schönberg GmbH, 94513 Schönberg (DE)
(72) Erfinder: Mitterndorfer, Thomas, 94513 Schönberg (DE); Kroiß, Wilfried, 94513 Schönberg (DE); Beer, Stefan, 94513 Schönberg (DE); Stockinger, Stefan, 94513 Schönberg (DE)
(74) Vertreter: Schmitt-Nilson Schraud Waibel Wohlfrom Patentanwälte Partnerschaft mbB

(56) Entgegenhaltungen:
- EP-A2- 1 359 267
- EP-A2- 1 700 971
- DE-A1-102011 011 079
- DE-A1-102014 115 656

## Beschreibung

Die vorliegende Erfindung betrifft eine Sockelleiste, eine Deckenleiste und eine Fenster- oder Türstock-Dämmleiste.

Aus der DE 10 2014 115 656 A1 ist eine Sockelleiste, eine Deckenleiste und eine Fenster- oder Türstock-Dämmleiste bekannt.

Aus der DE 10 2011 011 079 A1 ist eine Fußbodenleiste sowie ein Verfahren zur Herstellung einer Fußbodenleiste bekannt. Diese ist zur Anordnung an einem Übergangsbereich von einem Bodenbelag zu einer Wand vorgesehen und umfasst einen Basiskörper sowie ein mit dem Basiskörper verbundenes elastisches Abstandsmittel aus einem anderen Material, welches sich zumindest abschnittsweise in Längsrichtung des Basiskörpers erstreckt. Das Abstandsmittel ist dafür vorgesehen, innerhalb wenigstens einem sich in Einbaulage ergebenden Kontaktbereich zwischen dem Basiskörper und dem Übergangsbereich angeordnet zu sein. Der Basiskörper weist in Einbaulage eine von dem Übergangsbereich abgewandte Sichtfläche auf, wobei die Sichtfläche und das Abstandsmittel zumindest bereichsweise mit einer Mantelschicht bedeckt sind. Aus der EP1700971A2 ist eine Leiste mit den Merkmalen des Oberbegriffs der Ansprüchen 1, 2 und 9 bekannt.

Die Erfinder haben herausgefunden, dass, wenn solche Leisten mit einer oder zwei Wegrag-Lippen ausgebildet sind, diese schon beim Transport aber auch bei der Montage in die jeweilige Einbausituation häufig abbrechen, und dass sich dieser Effekt vor allem im Herbst, Winter und Frühjahr und ganz besonders bei Minustemperaturen verstärkt.

Es ist daher eine Aufgabe der vorliegenden Erfindung, eine Sockelleiste, eine Deckenleiste und eine Fenster- oder Türstock-Dämmleiste anzugeben, bei denen ein Abbrechen der wenigstens einen Wegrag-Lippe sowohl beim Transport als auch beim Einbau in die jeweilige Einbausituation über das ganze Jahr gesehen und über alle üblicherweise auftretenden Temperaturbereiche verhindert wird.

Diese Aufgabe wird durch den Gegenstand der unabhängigen Patentansprüche gelöst. Vorteilhafte Weiterbildungen ergeben sich aus den abhängigen Ansprüchen.

Eine erfindungsgemäße Sockelleiste zur Anordnung an einem Gebäude-Übergang zwischen einem unterem Wandende und einem angrenzenden Fussbodenbereich, umfasst die Merkmale von Patentanspruch 1.

Eine erfindungsgemäße Fenster- oder Türstock-Dämmleiste zur Anordnung am Übergang zwischen Fenster- oder Türstock und Gebäudewand oder Laibung einer Gebäudewand, umfasst die Merkmale von Patentanspruch 2.

Eine erfindungsgemäße Deckenleiste zur Anordnung an einem Gebäude-Übergang zwischen einem oberem Wandende und einem angrenzenden Deckenbereich, umfasst die Merkmale von Patentanspruch 9.

Gemäß einem Grundgedanken der vorliegenden Erfindung wird durch das wenigstens bereichsweise Aufbringen einer Schicht, insbesondere einer Verstärkungsschicht oder einer Unterstützungsschicht, auf der Rückseite der unteren und/oder oberen Wegrag-Lippe, die ein flexibleres Material als das Grundmaterial der unteren und/oder oberen Wegrag-Lippe aufweist, das Aufreißen oder Brechen der unteren und/oder oberen Wegrag-Lippe bei einem Verformung derselben zuverlässig vermieden.

Dadurch wird die bruchsichere Verformbarkeit der unteren und/oberen Wegrag-Lippe über das ganze Jahr gesehen und über alle üblicherweise auftretenden Temperaturbereiche deutlich verbessert.

Unter Verformung der Wegrag-Lippe wird ein Verbiegen, Zusammendrücken, Stauchen, Dehnen oder eine Kombination daraus verstanden.

Bei internen Versuchen hat sich gezeigt, dass durch eine solche Schicht, insbesondere Verstärkungsschicht und Unterstützungsschicht, auf der Rückseite der unteren und/oder oberen Wegrag-Lippe das Aufreißen oder Brechen derselben über den gesamten üblicherweise auftretenden Temperaturbereich von -20° Celsius bis + 50° Celsius gewährleistet ist. Temperaturen aus diesem Temperaturbereich sind Sockel-, Decken- und Fenster- oder Türstock-Dämmleisten beim Transport und im Außenbereich ausgesetzt. Im Innenbereich ist der Temperaturbereich, dem die Sockel-, Decken- und Fenster- oder Türstock-Dämmleisten ausgesetzt sind, vor allem am unteren Ende weniger groß ausgebildet und liegt üblicherweise im positiven Temperaturbereich.

Somit wird das Bruchproblem, das sich bei herkömmlichen Sockel-, Decken- und Fenster- oder Türstock-Dämmleisten ergibt, sowohl beim Transport als auch bei dem Einbau in der Einbausituation ganz signifikant reduziert oder sogar ganz vermieden.

Die Schicht(en), insbesondere Verstärkungs- oder Unterstützungsschicht(en) können unterschiedlich ausgebildet sein.

Allen Varianten gemein ist jedoch, dass sie aufgrund der Materialauswahl, aufgrund der geringen Dicke der Schicht(en) oder aufgrund einer Kombination daraus eine Flexibilität haben, die es erlaubt, eine Verformung der Wegrag-Lippe z.B. ein Verbiegen, ein Zusammendrücken, ein Stauchen, ein Dehnen oder eine Kombination daraus mitzugehen, und dabei die betreffende Wegrag-Lippe von hinten zu unterstützen.

Dadurch wird ein Aufreißen oder Brechen des Materials der Wegrag-Lippe oder am Übergang von der Wegrag-Lippe zum Hauptkörper zuverlässig vermieden.

An dieser Stelle ist zu betonen, dass auch Sockel-, Decken- und Fenster- oder Türstock-Dämmleisten von der vorliegenden Erfindung umfasst sind, bei denen nur bei einer Wegrag-Lippe auf der Rückseite wenigstens bereichsweise eine Schicht, insbesondere eine Verstärkungsschicht oder eine Unterstützungsschicht aufgebracht ist, die ein flexibleres Material als das Grundmaterial dieser Wegrag-Lippe aufweist, zur Vermeidung eines Aufreißens oder Brechens dieser Wegrag-Lippe bei einem Verformen dieser Wegrag-Lippe.

Wenn nachfolgend von allen drei Leistentypen Sockel-, Decken- und Fenster- oder Türstock-Dämmleisten gemeinsam gesprochen wird, dann wird der Oberbegriff "Leiste" verwendet.

Typische Höhen von solchen Leisten liegen im Bereich zwischen 40 und 150mm. Die Wegrag-Lippen können insbesondere in Richtung auf deren Spitze hin gesehen eine sich verjüngende Breite aufweisen.

Das wenigstens bereichsweise Aufbringen der Schicht, insbesondere der Verstärkungsschicht oder der Unterstützungsschicht, auf der Rückseite der unteren und/oder oberen Wegrag-Lippe, die ein flexibleres Material als das Grundmaterial der unteren und/oder oberen Wegrag-Lippe aufweist, kann auf beliebige geeignete Weise erfolgen, z.B. durch Hinterspritzen oder durch Koextrusion.

Gemäß einer ersten Ausführungsform der Sockelleiste ist die Rückseite des Grundkörpers dazu bestimmt, in der am Übergang zwischen dem unterem Wandende und dem angrenzenden Fussbodenbereich angeordneten Position der Sockelleiste an dem unteren Wandende anzuliegen.

Gemäß einer ersten Ausführungsform der Fenster- oder Türstock-Dämmleiste ist die Rückseite des Grundkörpers dazu bestimmt, in der am Übergang zwischen Fenster- oder Türstock und Gebäudewand oder Laibung der Gebäudewand angeordneten Position der Dämmleiste an der Gebäudewand oder der Laibung der Gebäudewand anzuliegen.

Die nachfolgend beschriebenen Ausführungsformen und Vorteile treffen sowohl für die Sockelleiste als auch für die Fenster- oder Türstock-Dämmleiste zu.

Die obere Wegrag-Lippe kann an dem vorderen Ende der Oberseite des Grundkörpers ansetzen und sich von dort schräg nach hinten oben erstrecken, unter Überdeckung des davon rückwärtig gelegenen Abschnitts der Oberseite des Grundkörpers.

Die untere Wegrag-Lippe kann an dem vorderen Ende der Unterseite des Grundkörpers ansetzen und sich von dort schräg nach vorne unten erstrecken, unter Überdeckung des davon rückwärtig gelegenen Abschnitts der Unterseite des Grundkörpers.

Dadurch wird eine besonders vorteilhafte Abdichtung zu dem unterem Wandende bzw. der Laibung oder Wärmedämmung einerseits als auch zu dem Fußbodenbereich bzw. dem Fenster- oder Türstock andererseits gewährleistet.

Die Wegrag-Richtung der unteren Wegrag-Lippe und/oder der oberen Wegrag-Lippe kann einen Winkel von 0,5 - 89,5°, insbesondere von 30 - 80° mit der Ebene der Vorderseite des Grundkörpers bzw. mit der Ebene der Rückseite des Grundkörpers einschließen.

Die Spitze der unteren Wegrag-Lippe und/oder der oberen Wegrag-Lippe kann aus einem weichen Kunststoffmaterial sein, das insbesondere weicher ist als das Grundmaterial der unteren Wegrag-Lippe und/oder der oberen Wegrag-Lippe, und das insbesondere mit dem Grundmaterial der unteren Wegrag-Lippe und/oder der oberen Wegrag-Lippe koextrudiert ist.

Die Grenzfläche zwischen der Spitze und dem übrigen Bereich der unteren Wegrag-Lippe und/oder der oberen Wegrag-Lippe im Wesentlichen kann senkrecht zur Haupterstreckungsrichtung der unteren Wegrag-Lippe und/oder der oberen Wegrag-Lippe verlaufen.

Durch eine solche Spitze kann sich die jeweilige Wegrag-Lippe flexibler an das untere Wandende/den Fußbodenbereich bzw. an den Wand- oder Leibungsbereich oder den Fenster- oder Türstock anlegen.

Die Schicht der unteren und/oder oberen Wegrag-Lippe kann sich über die gesamte Rückseite der unteren Wegrag-Lippe und/oder über die gesamte Rückseite der oberen Wegrag-Lippe erstrecken. Bei einer sich über die gesamte Rückseite erstreckenden Schicht ist eine besonders hohe Aufreiß- und Bruchsicherheit gegeben.

Alternativ dazu kann sich die Schicht der unteren und/oder oberen Wegrag-Lippe nur über einen mittleren und über einen zu dem Grundkörper hin gelegenen Bereich der Rückseite der unteren Wegrag-Lippe und/oder der oberen Wegrag-Lippe erstrecken, unter Freilassung der Spitze der unteren Wegrag-Lippe und/oder der oberen Wegrag-Lippe. Dies stellt einen besonders guten Kompromiss zwischen Bruch- und Aufreißsicherheit der Wegrag-Lippe bei gleichzeitiger flexibler Anlegefähigkeit der Spitze dar.

Die Schicht der unteren und/oder oberen Wegrag-Lippe kann zwei voneinander beabstandete Schichtabschnitte aufweisen. Durch zwei oder mehr voneinander beabstandete Schichtabschnitte können jeweils die Bereiche, die in der Praxis der größten Bruch- und Aufreißgefahr ausgesetzt sind, unterstützt werden.

Dabei kann sich der erste Schichtabschnitt über einen mittleren Bereich der Rückseite der unteren Wegrag-Lippe und/oder der oberen Wegrag-Lippe erstrecken. Dadurch wird der mittlere Abschnitt der Wegrag-Lippe unterstützt.

Der zweite Schichtabschnitt kann sich über einen zu dem Grundkörper hin gelegenen Bereich der Rückseite der unteren Wegrag-Lippe und/oder der oberen Wegrag-Lippe erstrecken. Dabei wird sowohl der Übergang der Wegrag-Lippe zum Hauptkörper als auch der mittlere Abschnitt der Wegrag-Lippe durch entsprechende Schichtabschnitte unterstützt.

Die Schicht der unteren und/oder oberen Wegrag-Lippe oder der zweite Schichtabschnitt der unteren und/oder oberen Wegrag-Lippe kann sich bis zu dem Grundkörper der Sockelleiste, insbesondere bis zu der Unterseite des Grundkörpers, bei der unteren Wegrag-Lippe, und/oder bis zu der Oberseite des Grundkörpers, bei der oberen Wegrag-Lippe erstrecken, unter rückwärtiger Abdeckung des Übergangsbereichs zwischen unterer Wegrag-Lippe und/oder oberer Wegrag-Lippe und dem Grundkörper. Dadurch wird der Übergangsbereich zwischen Wegrag-Lippe und Grundkörper, an dem sich, wie die Erfinder herausgefunden haben, ein besonders hohes Bruch- und Materialaufreißrisiko besteht, besonders zuverlässig vor eben diesem geschützt.

Die Sockelleiste oder Fenster- oder Türstock-Dämmleiste kann weiterhin einen separaten Schichtabschnitt auf der Rückseite des Grundkörpers, insbesondere in einem zentralen Bereich der Rückseite des Grundkörpers, umfassen. Durch einen solchen separaten Schichtabschnitt kann ein Aufsplittern des Materials an der Rückseite des Grundkörpers z.B. bei Einbringen eines Nagels oder einer Schraube zur Befestigung zuverlässig verhindert werden.

Die Schicht kann sich über die gesamte Rückseite der unteren Wegrag-Lippe, über die gesamte Rückseite der oberen Wegrag-Lippe und über die gesamte Rückseite des Grundkörpers erstrecken, einschließlich des hinter der oberen Wegrag-Lippe gelegenen Bereichs der Oberseite des Grundkörpers und einschließlich des hinter der unteren Wegrag-Lippe gelegenen Bereichs der Unterseite des Grundkörpers. Dadurch ist die gesamte Rückseite der Wegrag-Lippen und des Grundkörpers durch eine solche Schicht unterstützt, und ein Materialbruch sowie ein Aufreißen des Materials kann über die gesamte Höhe der Leiste vermieden werden.

Alternativ dazu kann sich die Schicht über einen mittleren und über einen zu dem Grundkörper hin gelegenen Bereich der Rückseite der unteren Wegrag-Lippe und der oberen Wegrag-Lippe, unter Freilassung der Spitzen der unteren Wegrag-Lippe und der oberen Wegrag-Lippe, und über die gesamte Rückseite des Grundkörpers erstrecken, einschließlich des hinter der oberen Wegrag-Lippe gelegenen Bereichs der Oberseite des Grundkörpers und einschließlich des hinter der unteren Wegrag-Lippe gelegenen Bereichs der Unterseite des Grundkörpers. Dadurch ist beinahe die gesamte Rückseite der Wegrag-Lippen und des Grundkörpers durch eine solche Schicht unterstützt, und ein Materialbruch sowie ein Aufreißen des Materials kann über die gesamte Höhe der Leiste, ggf. unter Auslassung der weichen Spitzen der Wegrag-Lippen, vermieden werden.

Die folgenden Ausführungsformen gelten für alle erfindungsgemäßen Leistentypen: Sockel-, Decken- und Fenster- oder Türstock-Dämmleisten:
Der Grundkörper kann ein Kunststoffmaterial, insbesondere ein geschäumtes Kunststoffmaterial oder ein Kunststoffverbundmaterial, insbesondere ein geschäumtes Kunststoffverbundmaterial, z.B. einen Wood Plastic Composite WPC, oder ein Kunststoffgemisch aus verschiedenen Kunststoffen, z.B. ein Hart-PVC+W-PVC Gemisch oder ein PP+TPE Gemisch aufweisen.

Gemäß einer Variante weist die Schicht einen Weichkunststoff, insbesondere ein thermoplastisches Elastomer TPE oder einen Weich-PVC auf, und kann mit dem Grundkörper und den Wegrag-Lippen koextrudiert sein.

Gemäß einer weiteren Variante weist die Schicht ein geschäumtes Kunststoffmaterial oder ein geschäumtes Kunststoffverbundmaterial, z.B. einen Wood Plastic Composite WPC oder ein Kunststoffgemisch aus verschiedenen Kunststoffen, z.B. ein Hart-PVC+W-PVC Gemisch oder ein PP+TPE Gemisch auf, und kann mit dem Grundkörper und den Wegrag-Lippen koextrudiert sein.

Dabei ergibt sich die Flexibilität aus dem Material, und es können grundsätzlich fast beliebig große Schichtdicken vorgesehen werden. Typischerweise hat eine solche Schicht eine Schichtdicke von 0,3 bis 0,5 mm.

Gemäß einer weiteren Variante weist Schicht einen Kunststoff, insbesondere einen HartKunststoff, insbesondere Polypropylen PP, Polyethylen PE oder einen Hart-PVC auf, und kann mit dem Grundkörper und den Wegrag-Lippen koextrudiert sein. Die Flexibilität ergibt sich dabei aus einer geringen Schichtdicke, die typischerweise im Bereich von 0,2 bis 0,4 mm liegt. Eine so dünne Schicht kann die erforderliche Flexibilität gewährleisten.

Grundsätzlich gilt, dass je weicher das für die Schicht gewählte Kunststoffmaterial ist, desto dicker die Schichtdicke sein kann, und anders herum.

Gemäß einer weiteren Variante ist die Schicht als Lackschicht oder als Folienschicht ausgebildet, und kann auf den Grundkörper und auf die Wegrag-Lippen geeignet aufgebracht worden sein.

Für die Schicht kann sogar ein Metall gewählt werden, das auf den Grundkörper und auf die Wegrag-Lippen geeignet aufgebracht worden ist, wobei in diesem Falle die Schichtdicke entsprechend gering gewählt werden muss und typischerweise im Bereich von 0,1 - 0,4 mm, insbesondere von 0,2-0,3 mm liegt.

Die Erfindung betrifft auch einen Gebäude-Übergang zwischen einem unterem Wandende und einem angrenzenden Fussbodenbereich, mit einer daran angeordneten Sockelleiste der hier beschriebenen Art,
wobei die Sockelleiste so an dem Gebäude-Übergang angeordnet ist,
dass die Vorderseite und/oder die Oberseite ihres Grundkörpers, die Vorderseite ihrer unteren Wegrag-Lippe und/oder die Vorderseite ihrer oberen Wegrag-Lippe von dem unteren Wandende und von dem Fussbodenbereich wegweisen und einen sichtbaren Bereich bilden,
dass die Rückseite und/oder die Unterseite ihres Grundkörpers, die Rückseite ihrer unteren Wegrag-Lippe und/oder die Rückseite ihrer oberen Wegrag-Lippe, auf denen wenigstens bereichsweise eine Schicht, insbesondere eine Verstärkungsschicht oder eine Unterstützungsschicht aufgebracht ist, zu dem unteren Wandende und zu dem Fussbodenbereich hinweisen und einen nicht sichtbaren Bereich bilden;
dass die Spitze der unteren Wegrag-Lippe an dem Fussbodenbereich anliegt, und/oder die Spitze der oberen Wegrag-Lippe an dem unteren Wandende anliegt.

Für diesen ergeben sich die vorstehend genannten Vorteile und Ausführungsformen, die nicht noch einmal wiederholt werden.

Die Erfindung betrifft auch einen Gebäude-Übergang zwischen Fenster- oder Türstock und Gebäudewand oder Laibung einer Gebäudewand, mit einer daran angeordneten Fenster- oder Türstock-Dämmleiste der hier beschriebenen Art,
wobei die Fenster- oder Türstock-Dämmleiste so an dem Gebäude-Übergang angeordnet ist,
dass die Vorderseite und/oder die Oberseite ihres Grundkörpers, die Vorderseite ihrer unteren Wegrag-Lippe und/oder die Vorderseite ihrer oberen Wegrag-Lippe von dem Fenster- oder Türstock und von der Gebäudewand oder der Laibung der Gebäudewand wegweisen und einen sichtbaren Bereich bilden,
dass die Rückseite und/oder die Unterseite ihres Grundkörpers, die Rückseite ihrer unteren Wegrag-Lippe und/oder die Rückseite ihrer oberen Wegrag-Lippe, auf denen wenigstens bereichsweise eine Schicht, insbesondere eine Verstärkungsschicht oder eine Unterstützungsschicht aufgebracht ist, zu dem Fenster- oder Türstock und zu der Gebäudewand oder der Laibung der Gebäudewand hinweisen und einen nicht sichtbaren Bereich bilden;
dass die Spitze der unteren Wegrag-Lippe an dem Fenster- oder Türstock anliegt, und/oder die Spitze der oberen Wegrag-Lippe an der Gebäudewand oder der Laibung der Gebäudewand anliegt.

Für diesen ergeben sich die vorstehend genannten Vorteile und Ausführungsformen, die nicht noch einmal wiederholt werden.

Die nachfolgend definierten Ausführungsformen und angegebenen Vorteile betreffen die Deckenleiste und sind grundsätzlich analog zu den Ausführungsformen und Vorteilen, die vorstehend für die Sockelleiste und für die Fenster- oder Türstock-Dämmleiste beschrieben wurden sind, jedoch unter Anpassung der Orientierung der oberen und unteren Wegrag-Lippe und der gegenüber der Sockelleiste und der Fenster- oder Türstock-Dämmleiste quasi auf den Kopf gestellten Einbausituation.

Die Rückseite des Grundkörpers ist typischerweise dazu bestimmt, in der am Übergang zwischen zwischen dem oberen Wandende und dem angrenzenden Deckenbereich angeordneten Position der Deckenleiste an dem oberen Wandende anzuliegen.

Die untere Wegrag-Lippe kann an dem vorderen Ende der Unterseite des Grundkörpers ansetzen und sich von dort nach hinten unten erstrecken, unter Überdeckung des davon rückwärtig gelegenen Abschnitts der Unterseite des Grundkörpers

Die obere Wegrag-Lippe kann an dem vorderen Ende der Oberseite des Grundkörpers ansetzen und sich von dort schräg nach vorne oben erstrecken, unter Überdeckung des davon rückwärtig gelegenen Abschnitts der Oberseite des Grundkörpers.

Dadurch wird eine besonders vorteilhafte Abdichtung zu dem oberen Wandende einerseits als auch zu dem Deckenbereich andererseits gewährleistet.

Die Wegrag-Richtung der unteren Wegrag-Lippe und/oder der oberen Wegrag-Lippe kann einen Winkel von 0,5 - 89,5°, insbesondere von 30 - 80° mit der Ebene der Vorderseite des Grundkörpers bzw. mit der Ebene der Rückseite des Grundkörpers einschließen.

Die Spitze der unteren Wegrag-Lippe und/oder der oberen Wegrag-Lippe kann aus einem weichen Kunststoffmaterial sein, das insbesondere weicher ist als das Grundmaterial der unteren Wegrag-Lippe und/oder der oberen Wegrag-Lippe, und das insbesondere mit dem Grundmaterial der unteren Wegrag-Lippe und/oder der oberen Wegrag-Lippe koextrudiert ist.

Die Grenzfläche zwischen der Spitze und dem übrigen Bereich der unteren Wegrag-Lippe und/oder der oberen Wegrag-Lippe kann im Wesentlichen senkrecht oder schräg zur Haupterstreckungsrichtung der unteren Wegrag-Lippe und/oder der oberen Wegrag-Lippe verlaufen.

Durch eine solche Spitze kann sich die jeweilige Wegrag-Lippe flexibler an das obere Wandende oder den Deckenbereich anlegen.

Die Schicht der unteren und/oder oberen Wegrag-Lippe kann sich über die gesamte Rückseite der oberen Wegrag-Lippe und/oder über die gesamte Rückseite der unteren Wegrag-Lippe erstrecken. Bei einer sich über die gesamte Rückseite erstreckenden Schicht ist eine besonders hohe Aufreiß- und Bruchsicherheit gegeben.

Die Schicht der unteren und/oder oberen Wegrag-Lippe kann sich nur über einen mittleren und über einen zu dem Grundkörper hin gelegenen Bereich der Rückseite der oberen Wegrag-Lippe und/oder der unteren Wegrag-Lippe erstrecken, unter Freilassung der Spitze der oberen Wegrag-Lippe und/oder der unteren Wegrag-Lippe. Dies stellt einen besonders guten Kompromiss zwischen Bruch- und Aufreißsicherheit der Wegrag-Lippe bei gleichzeitiger flexibler Anlegefähigkeit der Spitze dar.

Die Schicht der unteren und/oder oberen Wegrag-Lippe kann zwei voneinander beabstandete Schichtabschnitte aufweisen. Durch zwei oder mehr voneinander beabstandete Schichtabschnitte können jeweils die Bereiche, die in der Praxis der größten Bruch- und Aufreißgefahr ausgesetzt sind, unterstützt werden.

Der erste Schichtabschnitt kann sich über einen mittleren Bereich der Rückseite der oberen Wegrag-Lippe und/oder der unteren Wegrag-Lippe erstrecken. Dadurch wird der mittlere Abschnitt der Wegrag-Lippe unterstützt.

Der zweite Schichtabschnitt kann sich über einen zu dem Grundkörper hin gelegenen Bereich der Rückseite der oberen Wegrag-Lippe und/oder der unteren Wegrag-Lippe erstrecken. Dabei wird sowohl der Übergang der Wegrag-Lippe zum Hauptkörper als auch der mittlere Abschnitt der Wegrag-Lippe durch entsprechende Schichtabschnitte unterstützt.

Die Schicht der unteren und/oder oberen Wegrag-Lippe oder der zweite Schichtabschnitt der unteren und/oder oberen Wegrag-Lippe kann sich bis zu dem Grundkörper der Deckenleiste, insbesondere bis zu der Unterseite des Grundkörpers, bei der unteren Wegrag-Lippe, und/oder bis zu der Oberseite des Grundkörpers, bei der oberen Wegrag-Lippe erstrecken, unter rückwärtiger Abdeckung des Übergangsbereichs zwischen unterer Wegrag-Lippe und/oder oberer Wegrag-Lippe und dem Grundkörper. Dadurch wird der Übergangsbereich zwischen Wegrag-Lippe und Grundkörper, an dem sich, wie die Erfinder herausgefunden haben, ein besonders hohes Bruch- und Materialaufreißrisiko besteht, besonders zuverlässig vor eben diesem geschützt.

Die Deckenleiste kann weiterhin einen separaten Schichtabschnitt auf der Rückseite des Grundkörpers, insbesondere in einem zentralen Bereich der Rückseite des Grundkörpers, umfassen. Durch einen solchen separaten Schichtabschnitt kann ein Aufsplittern des Materials an der Rückseite des Grundkörpers z.B. bei Einbringen eines Nagels oder einer Schraube zur Befestigung zuverlässig verhindert werden.

Die Schicht kann sich über die gesamte Rückseite der unteren Wegrag-Lippe, über die gesamte Rückseite der oberen Wegrag-Lippe und über die gesamte Rückseite des Grundkörpers erstrecken, einschließlich des hinter der oberen Wegrag-Lippe gelegenen Bereichs der Oberseite des Grundkörpers und einschließlich des hinter der unteren Wegrag-Lippe gelegenen Bereichs der Unterseite des Grundkörpers. Dadurch ist die gesamte Rückseite der Wegrag-Lippen und des Grundkörpers durch eine solche Schicht unterstützt, und ein Materialbruch sowie ein Aufreißen des Materials kann über die gesamte Höhe der Leiste vermieden werden.

Alternativ dazu kann sich die Schicht über einen mittleren und über einen zu dem Grundkörper hin gelegenen Bereich der Rückseite der unteren Wegrag-Lippe und der oberen Wegrag-Lippe, unter Freilassung der Spitzen der unteren Wegrag-Lippe und der oberen Wegrag-Lippe, und über die gesamte Rückseite des Grundkörpers erstrecken, einschließlich des hinter der oberen Wegrag-Lippe gelegenen Bereichs der Oberseite des Grundkörpers und einschließlich des hinter der unteren Wegrag-Lippe gelegenen Bereichs der Unterseite des Grundkörpers. Dadurch ist beinahe die gesamte Rückseite der Wegrag-Lippen und des Grundkörpers durch eine solche Schicht unterstützt, und ein Materialbruch sowie ein Aufreißen des Materials kann über die gesamte Höhe der Leiste, ggf. unter Auslassung der weichen Spitzen der Wegrag-Lippen, vermieden werden.

Die Erfindung betrifft auch einen Gebäude-Übergang zwischen einem oberem Wandende und einem angrenzenden Deckenbereich, mit einer daran angeordneten Deckenleiste der hier beschriebenen Art,
wobei die Deckenleiste so an dem Gebäude-Übergang angeordnet ist,
dass die Vorderseite und/oder die Unterseite ihres Grundkörpers, die Vorderseite ihrer oberen Wegrag-Lippe und/oder die Vorderseite ihrer unteren Wegrag-Lippe von dem oberen Wandende und von dem Deckenbereich wegweisen und einen sichtbaren Bereich bilden,
dass die Rückseite und/oder die Oberseite ihres Grundkörpers, die Rückseite ihrer oberen Wegrag-Lippe und/oder die Rückseite ihrer unteren Wegrag-Lippe, auf denen wenigstens bereichsweise eine Schicht, insbesondere eine Verstärkungsschicht oder eine Unterstützungsschicht aufgebracht ist, zu dem oberen Wandende und zu dem Deckenbereich hinweisen und einen nicht sichtbaren Bereich bilden;
dass die Spitze der unteren Wegrag-Lippe an dem oberen Wandende anliegt, und/oder die Spitze der oberen Wegrag-Lippe an dem Deckenbereich anliegt.

Die Erfindung ist nachfolgend anhand von Ausführungsbeispielen mit Bezug auf die beiliegenden Figuren näher erläutert.
Figur 1 zeigt eine Seitenansicht einer ersten erfindungsgemäßen Leiste mit einem Grundkörper und zwei Wegrag-Lippen;
Figur 2 zeigt eine Seitenansicht einer zweiten erfindungsgemäßen Leiste mit einem Grundkörper und zwei Wegrag-Lippen; und
Figur 3 zeigt eine Seitenansicht einer dritten erfindungsgemäßen Leiste mit einem Grundkörper und zwei Wegrag-Lippen.

In den Figuren 1, 2 und 3 sind die Leisten 2, 42 und 52 jeweils in dem nicht eingebauten Auslieferungszustand dargestellt.

Figur 1 zeigt eine Seitenansicht einer ersten Sockelleiste, Deckenleiste oder Fenster- oder Türstock-Dämmleiste, in weiterem Verlauf als Leiste 2 bezeichnet, die einen Grundkörper 4, eine obere Wegrag-Lippe 18 und eine untere Wegrag-Lippe 20 aufweist.

Figur 2 zeigt eine Seitenansicht einer zweiten Sockelleiste, Deckenleiste oder Fenster- oder Türstock-Dämmleiste, in weiterem Verlauf als Leiste 42 bezeichnet, die einen Grundkörper 4, eine obere Wegrag-Lippe 18 und eine untere Wegrag-Lippe 20 aufweist.

Figur 3 zeigt eine Seitenansicht einer dritten Sockelleiste, Deckenleiste oder Fenster- oder Türstock-Dämmleiste, in weiterem Verlauf als Leiste 52 bezeichnet, die einen Grundkörper 4, eine obere Wegrag-Lippe 18 und eine untere Wegrag-Lippe 20 aufweist.

Die Leisten 2, 42 und 52 weisen jeweils einen Grundkörper 4 auf, der einen im vorliegenden, nicht beschränkenden Ausführungsbeispiel rechteckigen Querschnitt hat. Alternativ dazu sind auch andere Querschnitte möglich, z.B. ein Parallelogramm-förmiger Querschnitt, ein Querschnitt eines unregelmäßigen Vierecks, bei dem z.B. die Vorderseite nach oben hin auf die Rückseite zuläuft und die Materialstärke somit von unten nach oben abnimmt, oder ein dreieckiger Querschnitt.

Der Grundkörper 4 mit rechteckigem Querschnitt gemäß dem vorliegenden Ausführungsbeispiel hat eine längere Vorderseite 6, eine kürzere Oberseite 8, eine längere Rückseite 10 und eine kürzere Unterseite 12. Die Vorderseite 6 und die Rückseite 10 erstrecken sich parallel zueinander.

An dem Übergangsbereich zwischen der Vorderseite 6 und der Oberseite 8 ist die obere Wegrag-Lippe 18 positioniert. Diese ragt in einen Winkel von 30 bis 80°, im vorliegenden Ausführungsbeispiel von etwa 50°, bezogen auf die vertikale Ebene der Vorderseite 6 des Grundkörpers 4, schräg nach oben hinten weg. Die Länge der oberen Wegrag-Lippe 18 ist so gewählt, dass im nicht eingebauten Auslieferungszustand der Leiste 2, 42, 52 die obere hintere Spitze 19 der oberen Wegrag-Lippe 18 ein Stück weit hinter der durch die Rückseite 10 des Grundkörpers 4 der Leiste 2, 42, 52 gebildeten vertikalen Ebene liegt.

An dem Übergangsbereich zwischen Vorderseite 6 und Unterseite 12 ist die untere Wegrag-Lippe 20 angeordnet, diese ragt in einem Winkel von 30 bis 80°, im vorliegenden Ausführungsbeispiel von etwa 45°, bezogen auf die vertikale Ebene der Vorderseite 6 des Grundkörpers 4, weg. In dem vorliegenden, nicht beschränkenden Ausführungsbeispiel hat die untere Wegrag-Lippe 20 einen leicht gebogenen Verlauf.

Die Wegrag-Lippen 18, 20 können insbesondere in Richtung auf deren Spitze hin gesehen eine sich verjüngende Breite aufweisen.

Die vordere untere Spitze 22 der unteren Wegrag-Lippe 20 liegt dabei gegenüber der Ebene der Vorderseite 6 des Grundkörpers 4 nach vorne versetzt, insbesondere um etwa das 2-bis 3-Fache der Breite des Grundkörpers, gesehen von der Rückseite 10 zur Vorderseite 6. Ebenso liegt die vordere untere Spitze 22 der unteren Wegrag-Lippe 20 gegenüber der Ebene der Unterseite 12 des Grundkörpers 4 der Leiste 2 nach unten versetzt, insbesondere um etwa das 1- bis 3-Fache der Breite des Grundkörpers 4, gesehen von der Rückseite 10 zur Vorderseite 6. Diese Werte sind selbstverständlich nur exemplarisch, ebenso können auch andere Maße gegeben sein, z.B. das 0,2 bis 3-fache der Breite des Grundkörpers 4.

Die obere hintere Spitze 19 der oberen Wegrag-Lippe 18 und die untere vordere Spitze 22 der unteren Wegrag-Lippe 20 sind durch einen weicheren Kunststoffbereich gebildet, der mit dem Material der restlichen oberen Wegrag-Lippe 18, der restlichen unteren Wegrag-Lippe 20 und des Grundkörpers 4 koextrudiert ist, um sich so flexibler an das untere oder obere Wandende, an den Fussbodenbereich, an den oberen Deckenbereich, an den Wand- oder Laibungsbereich oder an den Fenster- oder Türstock anlegen zu können.

Die Vorderseite 6 des Grundkörpers 4, die Vorderseite der unteren Wegrag-Lippe 20 und die Vorderseite der oberen Wegrag-Lippe 18 bilden einen sichtbaren Bereich.

Die Rückseite 10 und die Unterseite 12 des Grundkörpers 4, die Rückseite der unteren Wegrag-Lippe 20, die Oberseite 8 des Grundkörpers 4 und die Rückseite der oberen Wegrag-Lippe 18 bilden einen nicht sichtbaren Bereich.

Bei der ersten Leiste 2 ist auf die Rückseite der unteren Wegrag-Lippe 20 und auf die Rückseite der oberen Wegrag-Lippe 18 wenigstens bereichsweise eine Schicht aufgebracht, insbesondere eine Verstärkungs- oder Unterstützungsschicht.

Bei der ersten Leiste 2 aus Figur 1 ist diese Schicht in Form von zwei separaten Schichtbereichen 30, 32 ausgebildet, von denen der erste Schichtbereich 30 auf der Unterseite 12 des Grundkörpers 4 und auf einem Großteil der Rückseite der unteren Wegrag-Lippe 20 aufgebracht ist und von denen der zweite Schichtbereich 32 auf einen Teil der Rückseite der oberen Wegrag-Lippe 18 aufgebracht ist.

Der erste Schichtbereich 30 erstreckt sich dabei insbesondere über den rückwärtig von der unteren Wegrag-Lippe 20 gelegenen Abschnitt der Unterseite 12 und über den Großteil der Rückseite der unteren Wegrag-Lippe 20 bis zu der Grenzfläche, an welcher die weiche vordere untere Spitze 22 ansetzt.

Der zweite Schichtbereich 32 erstreckt sich von dem Punkt der Oberseite 8 des Grundkörpers 4, an dem die obere Wegrag-Lippe 18 ansetzt, bis zu einer in etwa mittigen Position der Rückseite der oberen Wegrag-Lippe 18, insbesondere bis zu der Grenzfläche, an welcher die weiche hintere obere Spitze 19 ansetzt.

Bei der zweiten Leiste 42 aus Figur 2 ist die Schicht, insbesondere die Verstärkungs- oder Unterstützungsschicht in Form von zwei separaten Schnittabschnitten 34 und 36 an der unteren Wegrag-Lippe 20 und einem weiteren Schichtabschnitt 32 an der oberen Wegrag-Lippe 18 ausgebildet.

Der erste Schichtabschnitt 34 auf der unteren Wegrag-Lippe 20 erstreckt sich über einen mittigen rückwärtigen Bereich der unteren Wegrag-Lippe 20. Das untere Ende des ersten Schichtabschnitts ist von der Grenzfläche zu der weichen vorderen unteren Spitze 22 der unteren Wegrag-Lippe 20 beabstandet. Sein oberes Ende weist einen kleinen Abstand zu dem unteren Ende des zweiten Schichtabschnitts 36 auf. Der zweite Schichtabschnitt 36 der unteren Wegrag-Lippe 20 erstreckt sich über den Übergangsbereich zwischen dem oberen Ende der unteren Wegrag-Lippe 20 und der horizontalen Unterseite 12 des Grundkörpers 4 und überdeckt diesen somit nach hinten. Der zweite Schichtbereich 36 bildet eine Krümmung aus, die der Krümmung des Übergangs zwischen der Unterseite 12 des Grundkörpers 4 und dem oberen Endbereich der unteren Wegrag-Lippe 22 folgt.

Der rückwärtige Schichtabschnitt 32 auf der oberen Wegrag-Lippe 18 erstreckt sich über einen Teil des rückwärtigen Bereichs der oberen Wegrag-Lippe 18. Sein unteres Ende setzt an dem untersten Punkt des geraden rückwärtigen Bereichs der oberen Wegrag-Lippe 18, nach der Krümmung zu der Oberseite 8 des Grundkörpers 4 an. Sein oberes Ende ist eine Stück weit von der Grenzfläche zu der weichen hinteren oberen Spitze 19 beabstandet.

Des Weiteren umfasst die Schicht, insbesondere die Verstärkungs- oder Unterstützungsschicht bei der zweiten Sockelleiste 42 aus Figur 2 einen mittigen rückwärtigen Schichtabschnitt 38 auf der Rückseite 10 des Grundkörpers 4.

Bei der dritten Leiste 52 gemäß Figur 3 erstreckt sich die rückwärtige Schicht 54 über einen Großteil der Rückseite der unteren Wegrag-Lippe 20, über den hinter der unteren Wegrag-Lippe 20 gelegenen Bereich der Unterseite 12, über die gesamte Rückseite 10 des Grundkörpers 4, über die Oberseite 8 des Grundkörpers 4, insbesondere über den gesamten hinter der oberen Wegrag-Lippe 18 gelegenen Bereich der Oberseite 8 des Grundkörpers 4 und über einen Teil der Rückseite der oberen Wegrag-Lippe 18. Insbesondere bildet die Grenzfläche zu der weichen vorderen unteren Spitze 22 der unteren Wegrag-Lippe 20 das untere Ende der rückwärtigen Schicht 54. Ebenso bildet die Grenzfläche zu der weichen hinteren oberen Spitze 19 der oberen Wegrag-Lippe 18 das obere Ende der rückwärtigen Schicht 54.

Bei Ausbildung der Leiste als Sockelleiste 2 ist der sichtbare Bereich dazu bestimmt, in der am Übergang zwischen dem unteren Wandende und dem angrenzenden Fußbodenbereich angeordneten Position der Sockelleiste 2 von dem unteren Wandende und von dem Fußbodenbereich weg zu weisen, und der nicht sichtbare Bereich ist dazu bestimmt, in der am Übergang zwischen dem unteren Wandende und dem angrenzenden Fußbodenbereich angeordneten Bereich der Sockelleiste 2 zu dem unteren Wandende und zu dem Fußbodenbereich hinzuweisen.

Bei Ausbildung der Leiste als Sockelleiste 2 ist die Rückseite des Grundkörpers 10 dazu bestimmt, in an der am Übergang zwischen dem unteren Wandende und dem angrenzenden Fußbodenbereich angeordneten Position der Sockelleiste 2 an dem unteren Wandende anzuliegen.

Die Einbausituation der Sockelleiste 2 kann man sich gut vorstellen, wenn man sich vorstellt, dass die Rückseite 10 des Grundkörpers 4 an dem unteren Wandende anliegt, dass die Spitze der unteren Wegrag-Lippe 20 auf dem Fußbodenbereich aufliegt und die Spitze der oberen Wegrag-Lippe 18 an dem unteren Wandende anliegt. Durch die Sockelleiste 2 ist somit der Gebäudeübergang zwischen unterem Wandende und angrenzenden Fussbodenbereich geschützt, durch die Wegrag-Lippen 18 und 20 wird ein Eindringen von Feuchtigkeit und/oder Schmutz in den Bereich hinter der Sockelleiste 2 vermieden.

Ebenso eignen sich die Leisten 2, 42, 52 als Deckenleisten zur Anordnung am Übergang zwischen einem oberen Wandende und einem angrenzenden Deckenbereich.

In diesem Falle sind die Leisten 2, 42 und 52 jeweils in einer um eine horizontale, nach unten gedrehten Position an einem solchen Übergang so anzuordnen, dass die Rückseite 10 zu dem oberen Wandende hinweist oder an diesem anliegt, dass die Wegrag-Lippe 18 eine untere Wegrag-Lippe darstellt und ebenfalls an dem oberen Wandende anliegt und dass die Wegrag-Lippe 20 eine obere Wegrag-Lippe bildet und an dem Deckenbereich anliegt.

Gleichermaßen können die Leisten 2, 42 und 52 auch als Fenster- oder Türstock-Dämmleiste zur Anordnung am Übergang zwischen Fenster- oder Türstock und Gebäudewand oder Laibung einer Gebäudewand eingesetzt werden.

In diesem Fall liegt die Leiste 2, 42, 52 mit der Rückseite 10 an der Gebäudewand oder an der Laibung an. Die hintere obere Wegrag-Lippe 18 liegt an der Gebäudewand oder Laibung an, und die vordere untere Wegrag-Lippe 20 liegt an dem Fenster- oder Türstock an.

Alle beschriebenen Leisten 2, 42, 52 können auf geeignete Weise an dem betreffenden Gebäudeübergang befestigt werden, z.B. mit der Rückseite 10 an dem unteren Fußbereich (Sockelleiste), an dem oberen Wandende (Deckenleiste) oder an der Gebäudewand oder Laibung (Fenster- oder Türstock-Dämmleiste) angeklebt werden, oder z.B. durch Nägel, die sich durch den Grundkörper 4 in den Fußbodenbereich/in den unteren Wandbereich (Sockelleiste), in den Deckenbereich/in das obere Wandende (Deckenleiste) oder in die Gebäudewand oder Laibung/in den Fenster- oder Türstock (Fenster- oder Türstock-Dämmleiste) erstrecken.

Durch die rückwärtig auf den Wegrag-Lippen 18, 20 aufgebrachten Schicht(en), insbesondere Verstärkungs- oder Unterstützungsschichten 30, 32 bzw. 34, 36, 32 bzw. 54 wird ein Aufreißen oder Brechen des Materials der Wegrag-Lippe 18, 20 oder am Übergang von der Wegrag-Lippe 18, 20 zum Hauptkörper 4 bei einer Verformung der Wegrag-Lippe 18, 20 z.B. bei einem Biegen, bei einem Zusammendrücken, bei einem Stauchen, bei einem Ziehen der Wegrag-Lippe 18, 20 oder einer Kombination daraus zuverlässig vermieden. Somit ist eine besonders flexible und passgenaue Anbringung der Leisten unter anschmiegender Verformung der Wegrag-Lippen in der jeweiligen Einbausituation ermöglicht, und es wird eine besonders zuverlässige Abdichtung des hinter der Leiste gelegenen Bereichs gegen eindringende Feuchtigkeit und eindringenden Schmutz gewährleistet.

Die rückwärtig auf den Wegrag-Lippen 18, 20 aufgebrachten Schicht(en), insbesondere Verstärkungs- oder Unterstützungsschichten 30, 32 bzw. 34, 36, 32 bzw. 54 können jeweils auch als Verstärkungs- oder Unterstützungsschicht bezeichnet werden, welche die Wegrag-Lippe 18, 20 und den Übergang zwischen Wegrag-Lippe 18, 20 und Hauptkörper 4 von hinten her verstärkt oder unterstützt.

Der Grundkörper 4 der Leisten 2, 42, 52 weist insbesondere ein Kunststoffmaterial, insbesondere ein geschäumtes Kunststoffmaterial oder ein Kunststoffverbundmaterial, insbesondere ein geschäumtes Kunststoffverbundmaterial, z.B. einen Wood Plastic Composite WPC oder ein Kunststoffgemisch aus verschiedenen Kunststoffen, z.B. ein Hart-PVC+W-PVC Gemisch oder ein PP+TPE Gemisch auf.

Die Schicht(en), insbesondere Verstärkungs- oder Unterstützungsschichten 30, 32 bzw. 34, 36, 32 bzw. 54 können unterschiedlich ausgebildet sein. Allen Varianten gemein ist jedoch, dass sie aufgrund der Materialauswahl, aufgrund der geringen Dicke der Schicht(en) oder aufgrund einer Kombination daraus eine Flexibilität haben, die es erlaubt, eine Verformung der Wegrag-Lippe z.B. bei einem Verbiegen, bei einem Zusammendrücken, bei einem Stauchen, bei einem Dehnen der Wegrag-Lippe 18, 20 oder einer Kombination daraus, mitzugehen und dabei gleichzeitig ein Aufreißen oder Brechen des Materials der Wegrag-Lippe 18, 20 oder am Übergang von der Wegrag-Lippe 18, 20 zum Hauptkörper 4 zuverlässig zu vermeiden.

Gemäß einer Variante weist die Schicht einen Weichkunststoff, insbesondere ein thermoplastisches Elastomer TPE oder einen Weich-PVC auf, und kann mit dem Grundkörper 4 und den Wegrag-Lippen 18, 20 koextrudiert sein. Gemäß einer weiteren Variante weist die Schicht einen ein geschäumtes Kunststoffmaterial oder ein geschäumtes Kunststoffverbundmaterial, z.B. einen Wood Plastic Composite WPC oder ein Kunststoffgemisch aus verschiedenen Kunststoffen, z.B. ein Hart-PVC+W-PVC Gemisch oder ein PP+TPE Gemisch auf, und kann mit dem Grundkörper 4 und den Wegrag-Lippen 18, 20 koextrudiert sein. Dabei ergibt sich die Flexibilität aus dem Material, und es können grundsätzlich fast beliebig große Schichtdicken vorgesehen werden. Typischerweise hat eine solche Schicht eine Schichtdicke von 0,3 bis 0,5 mm.

Gemäß einer weiteren Variante weist Schicht einen Kunststoff, insbesondere einen HartKunststoff, insbesondere Polypropylen PP, Polyethylen PE oder einen Hart-PVC auf, und kann mit dem Grundkörper 4 und den Wegrag-Lippen 18, 20 koextrudiert sein. Die Flexibilität ergibt sich dabei aus einer geringen Schichtdicke, die typischerweise im Bereich von 0,2 bis 0,4 mm liegt. Eine so dünne Schicht kann die Flexibilität erforderliche Flexibilität gewährleisten. Grundsätzlich gilt, das je weicher das für die Schicht gewählte Kunststoffmaterial ist, desto dicker die Schichtdicke sein kann, und anders herum.

Gemäß einer weiteren Variante ist die Schicht als Lackschicht oder als Folienschicht ausgebildet, und kann auf den Grundkörper 4 und auf die Wegrag-Lippen 18, 20 geeignet aufgebracht worden sein.

Für die Schicht kann sogar ein Metall gewählt werden, das auf den Grundkörper 4 und auf die Wegrag-Lippen 18, 20 geeignet aufgebracht worden ist, wobei in diesem Falle die Schichtdicke entsprechend gering gewählt werden muss und typischerweise im Bereich von 0,1 - 0,4 mm, insbesondere von 0,2-0,3 mm liegt.

## Patentansprüche

1. Sockelleiste (2, 42, 52) zur Anordnung an einem Gebäude-Übergang zwischen einem unterem Wandende und einem angrenzenden Fussbodenbereich, aufweisend
einen Grundkörper (4), insbesondere mit einem viereckigen Querschnitt, z. B. einem im Wesentlichen rechteckigen oder im Wesentlichen Parallelogramm-förmigen Querschnitt, mit einer Vorderseite (6), mit einer Rückseite (10), mit einer Oberseite (8) und mit einer Unterseite (12), oder einen Grundkörper, insbesondere mit einem dreieckigen Querschnitt mit einer Vorderseite, mit einer Rückseite und mit einer Unterseite;
eine untere Wegrag-Lippe (20) an der Unterseite (12) des Grundkörpers (4), insbesondere an dem vorderen Ende der Unterseite (12) des Grundkörpers (4); und/oder
eine obere Wegrag-Lippe (18) an der Oberseite (8) des Grundkörpers (4), insbesondere an dem vorderen oder hinteren Ende der Oberseite (8) des Grundkörpers (4);
wobei die Vorderseite (6) des Grundkörpers (4) und wenigstens eine der Vorderseite (6) der unteren Wegrag-Lippe (20) und der Vorderseite (6) der oberen Wegrag-Lippe (18) einen sichtbaren Bereich bilden, der dazu bestimmt ist, in der am Übergang zwischen dem unterem Wandende und dem angrenzenden Fussbodenbereich angeordneten Position der Sockelleiste (2, 42, 52) von dem unteren Wandende und von dem Fussbodenbereich wegzuweisen;
wobei die Rückseite (10) des Grundkörpers (4) und wenigstens eine der Rückseite der unteren Wegrag-Lippe (20) und der Rückseite der oberen Wegrag-Lippe (18) einen nicht sichtbaren Bereich bilden, der dazu bestimmt ist, in der am Übergang zwischen dem unterem Wandende und dem angrenzenden Fussbodenbereich angeordneten Position der Sockelleiste (2, 42, 52) zu dem unteren Wandende und zu dem Fussbodenbereich hinzuweisen;
wobei auf der Rückseite der unteren Wegrag-Lippe (20) und/oder auf der Rückseite der oberen Wegrag-Lippe (18) wenigstens bereichsweise eine Schicht (30, 32; 34, 36, 32; 54), insbesondere eine Verstärkungsschicht oder eine Unterstützungsschicht aufgebracht ist, die ein flexibleres Material als das Grundmaterial der unteren Wegrag-Lippe (20) und/oder der oberen Wegrag-Lippe (18) aufweist, zur Vermeidung eines Aufreißens oder Brechens der unteren Wegrag-Lippe (20) und/oder der oberen Wegrag-Lippe (18) bei einem Verformen der unteren Wegrag-Lippe (20) und/oder der oberen Wegrag-Lippe (18), **dadurch gekennzeichnet, dass** der Grundkörper (4) der Sockelleiste (2, 42, 52) sowie alle vorhandenen Wegrag-Lippen (18, 20) aus dem selben Grundmaterial bestehen.

2. Fenster- oder Türstock-Dämmleiste (2, 42, 52) zur Anordnung am Übergang zwischen Fenster- oder Türstock und Gebäudewand oder Laibung einer Gebäudewand, aufweisend
einen Grundkörper (4), insbesondere mit einem viereckigen Querschnitt, z. B. einem im Wesentlichen rechteckigen oder im Wesentlichen Parallelogramm-förmigen Querschnitt, mit einer Vorderseite (6), mit einer Rückseite (10), mit einer Oberseite (8) und mit einer Unterseite (12) oder einen Grundkörper, insbesondere mit einem dreieckigen Querschnitt mit einer Vorderseite, mit einer Rückseite und mit einer Unterseite;
eine untere Wegrag-Lippe (20) an der Unterseite (12) des Grundkörpers (4), insbesondere an dem vorderen Ende der Unterseite (12) des Grundkörpers (4); und/oder
eine obere Wegrag-Lippe (18) an der Oberseite (8) des Grundkörpers (4), insbesondere an dem vorderen oder hinteren Ende der Oberseite (12) des Grundkörpers (4);
wobei die Vorderseite (6) des Grundkörpers (4) und wenigstens eine der Vorderseite der unteren Wegrag-Lippe (20) und der Vorderseite der oberen Wegrag-Lippe (18) einen sichtbaren Bereich bilden, der dazu bestimmt ist, in der am Übergang zwischen Fenster- oder Türstock und Gebäudewand oder Laibung der Gebäudewand angeordneten Position der Dämmleiste (2, 42, 52) von dem Fenster- oder Türstock und von der Gebäudewand oder der Laibung der Gebäudewand wegzuweisen;
wobei die Rückseite (10) des Grundkörpers (4) und wenigstens eine der Rückseite der unteren Wegrag-Lippe (20) und der Rückseite der oberen Wegrag-Lippe (18) einen nicht sichtbaren Bereich bilden, der dazu bestimmt ist, zu der am Übergang zwischen Fenster- oder Türstock und Gebäudewand oder Laibung der Gebäudewand angeordneten Position der Dämmleiste (2, 42, 52) zu dem Fenster- oder Türstock und zu der Gebäudewand oder der Laibung der Gebäudewand hinzuweisen;
wobei auf der Rückseite der unteren Wegrag-Lippe (20) und/oder auf der Rückseite der oberen Wegrag-Lippe (18) wenigstens bereichsweise eine Schicht (30, 32; 34, 36, 32; 54), insbesondere eine Verstärkungsschicht oder eine Unterstützungsschicht aufgebracht ist, die ein flexibleres Material als das Grundmaterial der unteren Wegrag-Lippe (20) und/oder der oberen Wegrag-Lippe (18) aufweist, zur Vermeidung eines Aufreißens oder Brechens der unteren Wegrag-Lippe (20) und/oder der oberen Wegrag-Lippe (18) bei einem Verformen der unteren Wegrag-Lippe (20) und/oder der oberen Wegrag-Lippe (18), **dadurch gekennzeichnet, dass** der Grundkörper (4) der Türstock-Dämmleiste (2, 42, 52) sowie alle vorhandenen Wegrag-Lippen (18, 20) aus dem selben Grundmaterial bestehen.

3. Sockelleiste (2, 42, 52) oder Fenster- oder Türstock-Dämmteiste (2, 42, 52) nach Anspruch 1 oder 2,
wobei die obere Wegrag-Lippe (18) an dem vorderen Ende der Oberseite (8) des Grundkörpers (4) ansetzt und sich von dort schräg nach hinten oben erstreckt, unter Überdeckung des davon rückwärtig gelegenen Abschnitts der Oberseite (8) des Grundkörpers (4); und/oder
wobei die untere Wegrag-Lippe (20) an dem vorderen Ende der Unterseite (12) des Grundkörpers (4) ansetzt und sich von dort schräg nach vorne unten erstreckt, unter Überdeckung des davon rückwärtig gelegenen Abschnitts der Unterseite (12) des Grundkörpers (4).

4. Sockelleiste (2, 42, 52) oder Fenster- oder Türstock-Dämmleiste (2, 42, 52) nach einem der vorhergehenden Ansprüche,
wobei die Spitze (19, 22) der unteren Wegrag-Lippe (20) und/oder der oberen Wegrag-Lippe (18) aus einem weichen Kunststoffmaterial ist, das insbesondere weicher ist als das Grundmaterial der unteren Wegrag-Lippe (20) und/oder der oberen Wegrag-Lippe (18), und das insbesondere mit dem Grundmaterial der unteren Wegrag-Lippe (20) und/oder der oberen Wegrag-Lippe (18) koextrudiert ist; und/oder
wobei die Grenzfläche zwischen der Spitze (19, 22) und dem übrigen Bereich der unteren Wegrag-Lippe (20) und/oder der oberen Wegrag-Lippe (18) im Wesentlichen senkrecht oder schräg zur Haupterstreckungsrichtung der unteren Wegrag-Lippe (20) und/oder der oberen Wegrag-Lippe (18) verläuft.

5. Sockelleiste (2, 42, 52) oder Fenster- oder Türstock-Dämmleiste (2, 42, 52) nach einem der vorhergehenden Ansprüche,
wobei sich die Schicht der unteren Wegrag-Lippe (20) und/oder oberen Wegrag-Lippe (18) über die gesamte Rückseite der unteren Wegrag-Lippe (20) und/oder über die gesamte Rückseite der oberen Wegrag-Lippe (18) erstreckt; oder
wobei sich die Schicht (30, 32; 34, 36, 32) der unteren Wegrag-Lippe (20) und/oder oberen Wegrag-Lippe (18) nur über einen mittleren und über einen zu dem Grundkörper (4) hin gelegenen Bereich der Rückseite der unteren Wegrag-Lippe (20) und/oder der oberen Wegrag-Lippe (18) erstreckt, unter Freilassung der Spitze (19, 22) der unteren Wegrag-Lippe (20) und/oder der oberen Wegrag-Lippe (18);
oder
wobei die Schicht (32, 34) der unteren Wegrag-Lippe (20) und/oder oberen Wegrag-Lippe (18) zwei voneinander beabstandete Schichtabschnitte (32, 34) aufweist; und/oder
wobei sich insbesondere der erste Schichtabschnitt (34) über einen mittleren Bereich der Rückseite der unteren Wegrag-Lippe (20) und/oder der oberen Wegrag-Lippe (18) erstreckt und wobei sich der zweite Schichtabschnitt (32) über einen zu dem Grundkörper (4) hin gelegenen Bereich der Rückseite der unteren Wegrag-Lippe (20) und/oder der oberen Wegrag-Lippe (18) erstreckt.

6. Sockelleiste (2, 42, 52) oder Fenster- oder Türstock-Dämmleiste (2, 42, 52) nach einem der vorhergehenden Ansprüche,
wobei sich die Schicht (30) der unteren Wegrag-Lippe (20) und/oder oberen Wegrag-Lippe (18) oder der zweite Schichtabschnitt (36) der unteren Wegrag-Lippe (20) und/oder oberen Wegrag-Lippe (18) bis zu dem Grundkörper (4) der Sockelleiste (2, 42, 52), insbesondere bis zu der Unterseite (12) des Grundkörpers (4), bei der unteren Wegrag-Lippe (20), und/oder bis zu der Oberseite (8) des Grundkörpers (4), bei der oberen Wegrag-Lippe (18) erstreckt, unter rückwärtiger Abdeckung des Übergangsbereichs zwischen unterer Wegrag-Lippe (20) und/oder oberer Wegrag-Lippe (18) und dem Grundkörper (4);
oder
wobei sich die Schicht über die gesamte Rückseite der unteren Wegrag-Lippe (20), über die gesamte Rückseite der oberen Wegrag-Lippe (18) und über die gesamte Rückseite des Grundkörpers (4) erstreckt, einschließlich des hinter der oberen Wegrag-Lippe (19) gelegenen Bereichs der Oberseite (8) des Grundkörpers (4) und einschließlich des hinter der unteren Wegrag-Lippe (20) gelegenen Bereichs der Unterseite (12) des Grundkörpers (4); oder
wobei sich die Schicht (54) über einen mittleren und über einen zu dem Grundkörper (4) hin gelegenen Bereich der Rückseite der unteren Wegrag-Lippe (20) und der oberen Wegrag-Lippe (18), unter Freilassung der Spitzen (19, 22) der unteren Wegrag-Lippe (20) und der oberen Wegrag-Lippe (18), und über die gesamte Rückseite (10) des Grundkörpers (4) erstreckt, einschließlich des hinter der oberen Wegrag-Lippe (18) gelegenen Bereichs der Oberseite (8) des Grundkörpers (4) und einschließlich des hinter der unteren Wegrag-Lippe (20) gelegenen Bereichs der Unterseite (12) des Grundkörpers (4).

7. Gebäude-Übergang zwischen einem unterem Wandende und einem angrenzenden Fussbodenbereich, mit einer daran angeordneten Sockelleiste (2, 42, 52) nach einem der Ansprüche 1 oder 3 bis 6,
wobei die Sockelleiste (2, 42, 52) so an dem Gebäude-Übergang angeordnet ist,
dass die Vorderseite (6) und/oder die Oberseite (8) ihres Grundkörpers (4), die Vorderseite (6) ihrer unteren Wegrag-Lippe (20) und/oder die Vorderseite (6) ihrer oberen Wegrag-Lippe (18) von dem unteren Wandende und von dem Fussbodenbereich wegweisen und einen sichtbaren Bereich bilden,
dass die Rückseite (10) und/oder die Unterseite (12) ihres Grundkörpers (4), die Rückseite ihrer unteren Wegrag-Lippe (20) und/oder die Rückseite ihrer oberen Wegrag-Lippe (18), auf denen wenigstens bereichsweise eine Schicht (30, 32; 34, 36, 32; 54), insbesondere eine Verstärkungsschicht oder eine Unterstützungsschicht aufgebracht ist, zu dem unteren Wandende und zu dem Fussbodenbereich hinweisen und einen nicht sichtbaren Bereich bilden;
dass die Spitze (22) der unteren Wegrag-Lippe (20) an dem Fussbodenbereich anliegt, und/oder die Spitze (19) der oberen Wegrag-Lippe (18) an dem unteren Wandende anliegt.

8. Gebäude-Übergang zwischen Fenster- oder Türstock und Gebäudewand oder Laibung einer Gebäudewand, mit einer daran angeordneten Fenster- oder Türstock-Dämmleiste (2, 42, 52) nach einem der Ansprüche 2 bis 6,
wobei die Fenster- oder Türstock-Dämmleiste (2, 42, 52) so an dem Gebäude-Übergang angeordnet ist,
dass die Vorderseite (6) und/oder die Oberseite ihres Grundkörpers (4), die Vorderseite (6) ihrer unteren Wegrag-Lippe (20) und/oder die Vorderseite ihrer oberen Wegrag-Lippe (18) von dem Fenster- oder Türstock und von der Gebäudewand oder der Laibung der Gebäudewand wegweisen und einen sichtbaren Bereich bilden,
dass die Rückseite und/oder die Unterseite ihres Grundkörpers (4), die Rückseite ihrer unteren Wegrag-Lippe (20) und/oder die Rückseite ihrer oberen Wegrag-Lippe (18), auf denen wenigstens bereichsweise eine Schicht (30, 32; 34, 36, 32; 54), insbesondere eine Verstärkungsschicht oder eine Unterstützungsschicht aufgebracht ist, zu dem Fenster- oder Türstock und zu der Gebäudewand oder der Laibung der Gebäudewand hinweisen und einen nicht sichtbaren Bereich bilden;
dass die Spitze (22) der unteren Wegrag-Lippe (20) an dem Fenster- oder Türstock anliegt, und/oder die Spitze (19) der oberen Wegrag-Lippe (18) an der Gebäudewand oder der Laibung der Gebäudewand anliegt.

9. Deckenleiste (2, 42, 52) zur Anordnung an einem Gebäude-Übergang zwischen einem oberem Wandende und einem angrenzenden Deckenbereich, aufweisend
einen Grundkörper (4), insbesondere mit einem viereckigen Querschnitt, z. B. einem im Wesentlichen rechteckigen oder im Wesentlichen Parallelogramm-förmigen Querschnitt, mit einer Vorderseite (6), mit einer Rückseite (10), mit einer Oberseite (12) und mit einer Unterseite (8) oder einen Grundkörper, insbesondere mit einem dreieckigen Querschnitt mit einer Vorderseite, mit einer Rückseite und mit einer Unterseite;
eine obere Wegrag-Lippe (20) an der Oberseite (12) des Grundkörpers (4), insbesondere an dem vorderen Ende der Oberseite (12) des Grundkörpers (4); und/oder
eine untere Wegrag-Lippe (18) an der Unterseite (8) des Grundkörpers (4), insbesondere an dem vorderen oder hinteren Ende der Unterseite (8) des Grundkörpers (4);
wobei die Vorderseite (6) des Grundkörpers (4) und wenigstens eine der Vorderseite der oberen Wegrag-Lippe (20) und die Vorderseite der unteren Wegrag-Lippe (18) einen sichtbaren Bereich bilden, der dazu bestimmt ist, in der am Übergang zwischen dem oberem Wandende und dem angrenzenden Deckenbereich angeordneten Position der Deckenleiste (2, 42, 52) von dem oberen Wandende und von dem Deckenbereich wegzuweisen;
wobei die Rückseite (10) des Grundkörpers (4) und wenigstens eine der Rückseite der oberen Wegrag-Lippe (20) und der Rückseite der unteren Wegrag-Lippe (18) einen nicht sichtbaren Bereich bilden, der dazu bestimmt ist, in der am Übergang zwischen dem oberem Wandende und dem angrenzenden Deckenbereich angeordneten Position der Deckenleiste (2, 42, 52) von dem oberen Wandende und von dem Deckenbereich hinzuweisen;
wobei auf der Rückseite der oberen Wegrag-Lippe (20) und/oder auf der Rückseite der unteren Wegrag-Lippe (18) wenigstens bereichsweise eine Schicht (30, 32; 34, 36, 32; 54), insbesondere eine Verstärkungsschicht oder eine Unterstützungsschicht aufgebracht ist, die ein flexibleres Material als das Grundmaterial der oberen Wegrag-Lippe (20) und/oder der unteren Wegrag-Lippe (18) aufweist, zur Vermeidung eines Aufreißens oder Brechens der oberen Wegrag-Lippe (20) und/oder der unteren Wegrag-Lippe (18) bei einem Verformen der oberen Wegrag-Lippe (20) und/oder der unteren Wegrag-Lippe (18), **dadurch gekennzeichnet, dass** der Grundkörper (4) der Deckenleiste (2, 42, 52) sowie alle vorhandenen Wegrag-Lippen (18, 20) aus dem selben Grundmaterial bestehen.

10. Deckenleiste (2, 42, 52) nach Anspruch 9,
wobei die untere Wegrag-Lippe (18) an dem vorderen Ende der Unterseite (8) des Grundkörpers (4) ansetzt und sich von dort nach hinten unten erstreckt, unter Überdeckung des davon rückwärtig gelegenen Abschnitts der Unterseite (8) des Grundkörpers (4); und/oder
wobei die obere Wegrag-Lippe (20) an dem vorderen Ende der Oberseite (12) des Grundkörpers (4) ansetzt und sich von dort schräg nach vorne oben erstreckt, unter Überdeckung des davon rückwärtig gelegenen Abschnitts der Oberseite (12) des Grundkörpers (4).

11. Deckenleiste (2, 42, 52) nach Anspruch 9 oder 10,
wobei die Spitze (19, 22) der unteren Wegrag-Lippe (18) und/oder der oberen Wegrag-Lippe (20) aus einem weichen Kunststoffmaterial ist, das insbesondere weicher ist als das Grundmaterial der unteren Wegrag-Lippe (18) und/oder der oberen Wegrag-Lippe (20), und das insbesondere mit dem Grundmaterial der unteren Wegrag-Lippe (18) und/oder der oberen Wegrag-Lippe (20) koextrudiert ist; und/oder
wobei die Grenzfläche zwischen der Spitze (19, 22) und dem übrigen Bereich der unteren Wegrag-Lippe (18) und/oder der oberen Wegrag-Lippe (20) im Wesentlichen senkrecht oder schräg zur Haupterstreckungsrichtung der unteren Wegrag-Lippe (18) und/oder der oberen Wegrag-Lippe (20) verläuft.

12. Deckenleiste (2, 42, 52) nach einem der Ansprüche 9 bis 11,
wobei sich die Schicht der unteren Wegrag-Lippe (18) und/oder oberen Wegrag-Lippe (20) über die gesamte Rückseite der oberen Wegrag-Lippe (20) und/oder über die gesamte Rückseite der unteren Wegrag-Lippe (18) erstreckt; oder
wobei sich die Schicht (30, 32; 34, 36, 32; 54) der unteren Wegrag-Lippe (18) und/oder oberen Wegrag-Lippe (20) nur über einen mittleren und über einen zu dem Grundkörper (4) hin gelegenen Bereich der Rückseite der oberen Wegrag-Lippe (20) und/oder der unteren Wegrag-Lippe (18) erstreckt, unter Freilassung der Spitze der oberen Wegrag-Lippe (20) und/oder der unteren Wegrag-Lippe (18);
oder
wobei die Schicht (34, 36) der unteren Wegrag-Lippe (18) und/oder oberen Wegrag-Lippe (20) zwei voneinander beabstandete Schichtabschnitte (34, 36) aufweist; und/oder
wobei sich insbesondere der erste Schichtabschnitt (34) über einen mittleren Bereich der Rückseite der oberen Wegrag-Lippe (20) und/oder der unteren Wegrag-Lippe (18) erstreckt und wobei sich der zweite Schichtabschnitt (36) über einen zu dem Grundkörper (4) hin gelegenen Bereich der Rückseite der oberen Wegrag-Lippe (20) und/oder der unteren Wegrag-Lippe (18) erstreckt;
oder
wobei sich die Schicht (30, 32; 34, 36, 32; 54) der unteren Wegrag-Lippe (18) und/oder oberen Wegrag-Lippe (20) oder der zweite Schichtabschnitt (36) der unteren Wegrag-Lippe (18) und/oder oberen Wegrag-Lippe (20) bis zu dem Grundkörper (4) der Deckenleiste (2, 42, 52), insbesondere bis zu der Unterseite (8) des Grundkörpers (4), bei der unteren Wegrag-Lippe (18), und/oder bis zu der Oberseite (12) des Grundkörpers (4), bei der oberen Wegrag-Lippe (20) erstreckt, unter rückwärtiger Abdeckung des Übergangsbereichs zwischen unterer Wegrag-Lippe (18) und/oder oberer Wegrag-Lippe (20) und dem Grundkörper (4);
oder
wobei sich die Schicht über die gesamte Rückseite der unteren Wegrag-Lippe (18), über die gesamte Rückseite der oberen Wegrag-Lippe (20) und über die gesamte Rückseite des Grundkörpers (4) erstreckt, einschließlich des hinter der oberen Wegrag-Lippe (20) gelegenen Bereichs der Oberseite des Grundkörpers (4) und einschließlich des hinter der unteren Wegrag-Lippe (18) gelegenen Bereichs der Unterseite des Grundkörpers (4); oder
wobei sich die Schicht (54) über einen mittleren und über einen zu dem Grundkörper (4) hin gelegenen Bereich der Rückseite der unteren Wegrag-Lippe (18) und der oberen Wegrag-Lippe (20), unter Freilassung der Spitzen der unteren Wegrag-Lippe (18) und der oberen Wegrag-Lippe (20), und über die gesamte Rückseite (10) des Grundkörpers (4) erstreckt, einschließlich des hinter der oberen Wegrag-Lippe (20) gelegenen Bereichs der Oberseite (12) des Grundkörpers (4) und einschließlich des hinter der unteren Wegrag-Lippe (18) gelegenen Bereichs der Unterseite (8) des Grundkörpers (4).

13. Leiste (2, 42, 52), nämlich Sockelleiste (2, 42, 52), Fenster- oder Türstock-Dämmleiste (2, 42, 52) oder Deckenleiste (2, 42, 52), nach einem der Ansprüche 1 bis 6 oder 9 bis 12,
wobei der Grundkörper (4) ein Kunststoffmaterial, insbesondere ein geschäumtes Kunststoffmaterial oder ein Kunststoffverbundmaterial, insbesondere ein geschäumtes Kunststoffverbundmaterial, z.B. einen Wood Plastic Composite WPC oder ein Kunststoffgemisch aus verschiedenen Kunststoffen, z.B. ein Hart-PVC+W-PVC Gemisch oder ein PP+TPE Gemisch aufweist; und/oder
wobei die Schicht (30, 32; 34, 36, 32; 54) einen Weichkunststoff, insbesondere ein thermoplastisches Elastomer TPE oder einen Weich-PVC aufweist; oder
wobei die Schicht (30, 32; 34, 36, 32; 54) einen Kunststoff, insbesondere einen HartKunststoff, insbesondere Polypropylen PP, Polyethylen PE oder einen Hart-PVC aufweist; oder
wobei die Schicht (30, 32; 34, 36, 32; 54) ein geschäumtes Kunststoffmaterial oder ein geschäumtes Kunststoffverbundmaterial, z.B. einen Wood Plastic Composite WPC aufweist oder ein Kunststoffgemisch aus verschiedenen Kunststoffen, z.B. ein Hart-PVC+W-PVC Gemisch oder ein PP+TPE Gemisch aufweist; oder
wobei die Schicht (30, 32; 34, 36, 32; 54) als Lackschicht oder als Folienschicht ausgebildet ist; oder
wobei die Schicht (30, 32; 34, 36, 32; 54) Metall aufweist.

14. Leiste (2, 42, 52), nämlich Sockelleiste (2, 42, 52), Fenster- oder Türstock-Dämmleiste (2, 42, 52) oder Deckenleiste (2, 42, 52), nach einem der Ansprüche 1 bis 6 oder 9 bis 13,
wobei die Schicht (30, 32; 34, 36, 32; 54) eine Schichtdicke von 0,1 bis 0,5 mm aufweist;
wobei in dem Fall, dass die Schicht (30, 32; 34, 36, 32; 54) Weichkunststoff aufweist, die Schicht (30, 32; 34, 36, 32; 54) insbesondere eine Schichtdicke von 0,3 bis 0,5 mm aufweist; oder
wobei in dem Fall, dass die Schicht (30, 32; 34, 36, 32; 54) Metall aufweist, die Schicht (30, 32; 34, 36, 32; 54) insbesondere eine Schichtdicke von 0,1 bis 0,4 mm, insbesondere von 0,2 bis 0,3 mm aufweist.

15. Gebäude-Übergang zwischen einem oberem Wandende und einem angrenzenden Deckenbereich, mit einer daran angeordneten Deckenleiste (2, 42, 52) nach einem der Ansprüche 9 bis 14,
wobei die Deckenleiste (2, 42, 52) so an dem Gebäude-Übergang angeordnet ist,
dass die Vorderseite (6) und/oder die Unterseite ihres Grundkörpers (4), die Vorderseite ihrer oberen Wegrag-Lippe (20) und/oder die Vorderseite ihrer unteren Wegrag-Lippe (18) von dem oberen Wandende und von dem Deckenbereich wegweisen und einen sichtbaren Bereich bilden,
dass die Rückseite (10) und/oder die Oberseite (12) ihres Grundkörpers (4), die Rückseite ihrer oberen Wegrag-Lippe (20) und/oder die Rückseite ihrer unteren Wegrag-Lippe (18), auf denen wenigstens bereichsweise eine Schicht (30, 32; 34, 36, 32; 54), insbesondere eine Verstärkungsschicht oder eine Unterstützungsschicht aufgebracht ist, zu dem oberen Wandende und zu dem Deckenbereich hinweisen und einen nicht sichtbaren Bereich bilden;
dass die Spitze (19) der unteren Wegrag-Lippe (18) an dem oberen Wandende anliegt, und/oder die Spitze (32) der oberen Wegrag-Lippe (20) an dem Deckenbereich anliegt.

## Claims

1. A skirting strip (2, 42, 52) for arrangement at a building transition between a lower wall end and an adjoining floor area, comprising
a base body (4) having in particular a square cross-section, e.g. a substantially rectangular or substantially parallelogram-shaped cross-section, with a front side (6), a rear side (10), a top side (8) and a bottom side (12), or a base body having in particular a triangular cross-section with a front side, a rear side and a bottom side;
a lower projecting lip (20) on the bottom side (12) of the base body (4), in particular at the front end of the bottom side (12) of the base body (4); and/ or
an upper projecting lip (18) on the top side (8) of the base body (4), in particular at the front or rear end of the top side (8) of the base body (4);
wherein the front side (6) of the base body (4) and at least one of the front side (6) of the lower projecting lip (20) and the front side (6) of the upper projecting lip (18) form a visible area which, in the position of the skirting strip (2, 42, 52) arranged at the transition between the lower wall end and the adjoining floor area, is intended to be facing away from the lower wall end and away from the floor area;
wherein the rear side (10) of the base body (4) and at least one of the rear side of the lower projecting lip (20) and the rear side of the upper projecting lip (18) form a non-visible area which, in the position of the skirting strip (2, 42, 52) arranged at the transition between the lower wall end and the adjoining floor area, is intended to be facing toward the lower wall end and toward the floor area;
wherein on the rear side of the lower projecting lip (20) and/or on the rear side of the upper projecting lip (18) a layer (30, 32; 34, 36, 32; 54), in particular a reinforcement layer or a support layer, is applied at least in portions thereof, which comprises a more flexible material than the base material of the lower projecting lip (20) and/or the upper projecting lip (18), in order to avoid tearing or breaking of the lower projecting lip (20) and/or the upper projecting lip (18) upon deformation of the lower projecting lip (20) and/or the upper projecting lip (18),
**characterized in that** the base body (4) of the skirting strip (2, 42, 52) as well as all projecting lips (18, 20) present consist of the same base material.

2. A window or door frame insulating strip (2, 42, 52) for arrangement at the transition between window or door frame and building wall or reveal of a building wall, comprising
a base body (4) having in particular a square cross-section, e.g. a substantially rectangular or substantially parallelogram-shaped cross-section, with a front side (6), a rear side (10), a top side (8) and a bottom side (12), or a base body having in particular a triangular cross-section with a front side, a rear side and a bottom side;
a lower projecting lip (20) on the bottom side (12) of the base body (4), in particular at the front end of the bottom side (12) of the base body (4); and/ or
an upper projecting lip (18) on the top side (8) of the base body (4), in particular at the front or rear end of the top side (12) of the base body (4);
wherein the front side (6) of the base body (4) and at least one of the front side of the lower projecting lip (20) and the front side of the upper projecting lip (18) form a visible area which, in the position of the insulating strip (2, 42, 52) arranged at the transition between window or door frame and building wall or reveal of the building wall, is intended to be facing away from the window or door frame and away from the building wall or from the reveal of the building wall;
wherein the rear side (10) of the base body (4) and at least one of the rear side of the lower projecting lip (20) and the rear side of the upper projecting lip (18) form a non-visible area which, in the position of the insulating strip (2, 42, 52) arranged at the transition between window or door frame and building wall or reveal of the building wall, is intended to be facing toward the window or door frame and toward the building wall or the reveal of the building wall;
wherein on the rear side of the lower projecting lip (20) and/or on the rear side of the upper projecting lip (18) a layer (30, 32; 34, 36, 32; 54), in particular a reinforcement layer or a support layer, is applied at least in portions thereof, which comprises a more flexible material than the base material of the lower projecting lip (20) and/or the upper projecting lip (18), in order to avoid tearing or breaking of the lower projecting lip (20) and/or the upper projecting lip (18) upon deformation of the lower projecting lip (20) and/or the upper projecting lip (18),
**characterized in that** the base body (4) of the door frame insulating strip (2, 42, 52) as well as all projecting lips (18, 20) present consist of the same base material.

3. The skirting strip (2, 42, 52) or window or door frame insulating strip (2, 42, 52) according to claim 1 or 2,
wherein the upper projecting lip (18) starts at the front end of the top side (8) of the base body (4) and extends obliquely backward and upward therefrom, covering the portion of the top side (8) of the base body (4) located at the rear thereof; and/or
wherein the lower projecting lip (20) starts at the front end of the bottom side (12) of the base body (4) and extends obliquely forward and downward therefrom, covering the portion of the bottom side (12) of the base body (4). located at the rear thereof.

4. The skirting strip (2, 42, 52) or window or door frame insulating strip (2, 42, 52) according to any of the preceding claims,
wherein the tip (19, 22) of the lower projecting lip (20) and/or the upper projecting lip (18) is made of a soft plastic material, which in particular is softer than the base material of the lower projecting lip (20) and/or the upper projecting lip (18), and in particular is co-extruded with the base material of the lower projecting lip (20) and/or the upper projecting lip (18); and/or
wherein the boundary between the tip (19, 22) and the remainder of the lower projecting lip (20) and/or the upper projecting lip (18) extends substantially perpendicularly or obliquely to the main direction of extension of the lower projecting lip (20 ) and/or the upper projecting lip (18).

5. The skirting strip (2, 42, 52) or window or door frame insulating strip (2, 42, 52) according to any of the preceding claims,
wherein the layer of the lower projecting lip (20) and/or the upper projecting lip (18) extends across the entire rear side of the lower projecting lip (20) and/or across the entire rear side of the upper projecting lip (18); or
wherein the layer (30, 32; 34, 36, 32) of the lower projecting lip (20) and/or the upper projecting lip (18) extends only across a central portion and a portion of the rear side of the lower projecting lip (20) and/or the upper projecting lip (18) that is located toward the base body (4), leaving free the tip (19, 22) of the lower projecting lip (20) and/or the upper projecting lip (18); or
wherein the layer (32, 34) of the lower projecting lip (20) and/or the upper projecting lip (18) comprises two spaced apart layer portions (32, 34); and/or wherein in particular the first layer portion (34) extends across a central portion of the rear side of the lower projecting lip (20) and/or the upper projecting lip (18) and wherein the second layer portion (32) extends across a portion of the rear side of the lower projecting lip (20) and/or the upper projecting lip (18) that is located toward the base body (4).

6. The skirting strip (2, 42, 52) or window or door frame insulating strip (2, 42, 52) according to any of the preceding claims,
wherein the layer (30) of the lower projecting lip (20) and/or the upper projecting lip (18) or the second layer portion (36) of the lower projecting lip (20) and/or the upper projecting lip (18) extends up to the base body (4) of the skirting strip (2, 42, 52), in particular up to the bottom side (12) of the base body (4) in the lower projecting lip (20), and/or up to the top side (8) of the base body (4) in the upper projecting lip (18), rearwardly covering the transition area between lower projecting lip (20) and/or upper projecting lip (18) and the base body (4); or
wherein the layer extends across the entire rear side of the lower projecting lip (20), across the entire rear side of the upper projecting lip lip (18) and across the entire rear side of the base body (4), including the portion of the top side (8) of the base body (4) that is located at the rear of the upper projecting lip (19) and including the portion of the bottom side (12) of the base body (4) that is located at the rear of the lower projecting lip (20); or
wherein the layer (54) extends across a central portion and a portion of the rear side of the lower projecting lip (20) and the upper projecting lip (18) that is located toward the base body (4), leaving free the tips (19, 22) of the lower projecting lip (20) and the upper projecting lip (18), and across the entire rear side (10) of the base body (4), including the portion of the top side (18) of the base body (4) that is located at the rear of the upper projecting lip (18) and including the portion of the bottom side (12) of the base body (4) that is located at the rear of the lower projecting lip (20).

7. A building transition between a lower wall end and an adjoining floor area, having arranged thereat a skirting strip (2, 42, 52) according to any of claims 1 or 3 to 6,
wherein the skirting strip (2, 42, 52) is arranged at the building transition such
that the front side (6) and/or the top side (8) of its base body (4), the front side (6) of its lower projecting lip (20) and/or the front side (6) of its upper projecting lip (18) face away from the lower wall end and away from the floor area and form a visible area,
that the rear side (10) and/or the bottom side (12) of its base body (4), the rear side of its lower projecting lip (20) and/or the rear side of its upper projecting lip (18), on which a layer (30, 32; 34, 36, 32; 54), in particular a reinforcement layer or a support layer, is applied at least in portions thereof, face toward the lower wall end and toward the floor area and form a non-visible area;
that the tip (22) of the lower projecting lip (20) abuts the floor area, and/or the tip (19) of the upper projecting lip (18) abuts the lower wall end.

8. A building transition between window or door frame and building wall or reveal of a building wall, having arranged thereat a window or door frame insulating strip (2, 42, 52) according to any of claims 2 to 6,
wherein the window or door frame insulating strip (2, 42, 52) is arranged at the building transition such
that the front side (6) and/or the top side (8) of its base body (4), the front side (6) of its lower projecting lip (20) and/or the front side (6) of its upper projecting lip (18) face away from the window or door frame and from the building wall or the reveal of the building wall and form a visible area,
that the rear side (10) and/or the bottom side (12) of its base body (4), the rear side of its lower projecting lip (20) and/or the rear side of its upper projecting lip (18), on which a layer (30, 32; 34, 36, 32; 54), in particular a reinforcement layer or a support layer, is applied at least in portions thereof, face toward the window or door frame and toward the building wall or the reveal of the building wall and form a non-visible area;
that the tip (22) of the lower projecting lip (20) abuts the window or door frame, and/or the tip (19) of the upper projecting lip (18) abuts the building wall or the reveal of the building wall.

9. A ceiling strip (2, 42, 52) for arrangement at a building transition between an upper wall end and an adjoining ceiling area, comprising
a base body (4) having in particular a square cross-section, e.g. a substantially rectangular or substantially parallelogram-shaped cross-section, with a front side (6), a rear side (10), a top side (12) and a bottom side (8), or a base body having in particular a triangular cross-section with a front side, a rear side and a bottom side;
an upper projecting lip (20) on the top side (12) of the base body (4), in particular at the front end of the bottom side (12) of the base body (4); and/or a lower projecting lip (18) on the bottom side (8) of the base body (4), in particular at the front or rear end of the bottom side (8) of the base body (4);
wherein the front side (6) of the base body (4) and at least one of the front side of the upper projecting lip (20) and the front side of the lower projecting lip (18) form a visible area which, in the position of the ceiling strip (2, 42, 52) arranged at the transition between the upper wall end and the adjoining ceiling area, is intended to be facing away from the upper wall end and from the ceiling area;
wherein the rear side (10) of the base body (4) and at least one of the rear side of the upper projecting lip (20) and the rear side of the lower projecting lip (18) form a non-visible area which, in the position of the ceiling strip (2, 42, 52) arranged at the transition between the upper wall end and the adjoining ceiling area, is intended to be facing toward the upper wall end and toward the ceiling area;
wherein on the rear side of the upper projecting lip (20) and/or on the rear side of the lower projecting lip (18) a layer (30, 32; 34, 36, 32; 54), in particular a reinforcement layer or a support layer, is applied at least in portions thereof, which comprises a more flexible material than the base material of the upper projecting lip (20) and/or the lower projecting lip (18), in order to avoid tearing or breaking of the upper projecting lip (20) and/or the lower projecting lip (18) upon deformation of the upper projecting lip (20) and/or the lower projecting lip (18),
**characterized in that** the base body (4) of the ceiling strip (2, 42, 52) as well as all projecting lips (18, 20) present consist of the same base material.

10. The ceiling strip (2, 42, 52) according to claim 9,
wherein the lower projecting lip (18) starts at the front end of the bottom side (8) of the base body (4) and extends backward and downward therefrom, covering the portion of the bottom side (8) of the base body (4) located at the rear thereof; and/or
wherein the upper projecting lip (20) starts at the front end of the top side (12) of the base body (4) and extends obliquely forward and upward therefrom, covering the portion of the top side (12) of the base body (4) located at the rear thereof.

11. The ceiling strip (2, 42, 52) according to claim 9 or 10,
wherein the tip (19, 22) of the lower projecting lip (18) and/or the upper projecting lip (20) is made of a soft plastic material, which in particular is softer than the base material of the lower projecting lip (18) and/or the upper projecting lip (20), and in particular is co-extruded with the base material of the lower projecting lip (18) and/or the upper projecting lip (20); and/or
wherein the boundary between the tip (19, 22) and the remainder of the lower projecting lip (18) and/or the upper projecting lip (20) extends substantially perpendicularly or obliquely to the main direction of extension of the lower projecting lip (18) and/or the upper projecting lip (20).

12. The ceiling strip (2, 42, 52) according to any one of claims 9 to 11,
wherein the layer of the lower projecting lip (18) and/or the upper projecting lip (20) extends across the entire rear side of the upper projecting lip (20) and/or across the entire rear side of the lower projecting lip (18); or
wherein the layer (30, 32; 34, 36, 32; 54) of the lower projecting lip (18) and/ or the upper projecting lip (20) extends only across a central portion and a portion of the rear side of the upper projecting lip (20) and/or the lower projecting lip (18) that is located toward the base body (4), leaving free the tip (19, 22) of the upper projecting lip (20) and/or the lower projecting lip (18); or wherein the layer (34, 36) of the lower projecting lip (18) and/or the upper projecting lip (20) comprises two spaced apart layer portions (34, 36); and/or wherein in particular the first layer portion (34) extends across a central portion of the rear side of the upper projecting lip (20) and/or the lower projecting lip (18) and wherein the second layer portion (36) extends across a portion of the rear side of the upper projecting lip (20) and/or the lower projecting lip (18) that is located toward the base body (4); or
wherein the layer (30, 32; 34, 36, 32; 54) of the lower projecting lip (18) and/ or the upper projecting lip (20) or the second layer portion (36) of the lower projecting lip (18) and/or the upper projecting lip (20) extends up to the base body (4) of the ceiling strip (2, 42, 52), in particular up to the bottom side (8) of the base body (4) in the lower projecting lip (18), and/or up to the top side (12) of the base body (4) in the upper projecting lip (20), rearwardly covering the transition area between lower projecting lip (18) and/or upper projecting lip (20) and the base body (4); or
wherein the layer extends across the entire rear side of the lower projecting lip (18), across the entire rear side of the upper projecting lip (20) and across the entire rear side of the base body (4), including the portion of the top side of the base body (4) that located is at the rear of the upper projecting lip (20) and including the portion of the bottom side of the base body (4) that is located at the rear of the lower projecting lip (18); or
wherein the layer (54) extends across a central portion and a portion of the rear side of the lower projecting lip (18) and the upper projecting lip (20) that is located toward the base body (4), leaving free the tips of the lower projecting lip (18) and the upper projecting lip (20), and across the entire rear side (10) of the base body (4), including the portion of the top side (12) of the base body (4) that is located at the rear of the upper projecting lip (20) and including the portion of the bottom side (8) of the base body (4) that is located at the rear of the lower projecting lip (18).

13. A strip (2, 42, 52), namely a skirting strip (2, 42, 52), window or door frame insulating strip (2, 42, 52) or ceiling strip (2, 42, 52), according to any of Claims 1 to 6 or 9 to 12,
wherein the base body (4) comprises a plastic material, in particular a foamed plastic material or a plastic composite material, in particular a foamed plastic composite material, e.g. a Wood Plastic Composite WPC or a plastic mixture of different plastics, e.g. a hard PVC + soft PVC mixture or a PP+TPE mixture; and/or
wherein the layer (30, 32; 34, 36, 32; 54) comprises a soft plastic, in particular a thermoplastic elastomer TPE or a soft PVC; or
wherein the layer (30, 32; 34, 36, 32; 54) comprises a plastic, in particular a hard plastic, in particular polypropylene PP, polyethylene PE or a hard PVC; or
wherein the layer (30, 32; 34, 36, 32; 54) comprises a foamed plastic material or a foamed plastic composite material, e.g. a Wood Plastic Composite WPC or a plastic mixture of different plastics, e.g. a hard PVC + soft PVC mixture or a PP+TPE mixture; or
wherein the layer (30, 32; 34, 36, 32; 54) is formed as a coating layer or as a film layer; or
wherein the layer (30, 32; 34, 36, 32; 54) comprises metal.

14. A strip (2, 42, 52), namely a skirting strip (2, 42, 52), window or door frame insulating strip (2, 42, 52) or ceiling strip (2, 42, 52), according to any of Claims 1 to 6 or 9 to 13,
wherein the layer (30, 32; 34, 36, 32; 54) has a layer thickness of 0.1 to 0.5 mm;
wherein in the case that the layer (30, 32; 34, 36, 32; 54) comprises soft plastic, the layer (30, 32; 34, 36, 32; 54) in particular has a layer thickness of 0.3 to 0.5 mm; or
wherein in the case that the layer (30, 32; 34, 36, 32; 54) comprises metal, the layer (30, 32; 34, 36, 32; 54) in particular has a layer thickness of 0.1 to 0.4 mm, in particular from 0.2 to 0.3 mm.

15. A building transition between an upper wall end and an adjoining ceiling area, having arranged thereat a ceiling strip (2, 42, 52) according to any of claims 9 to 14,
wherein the ceiling strip (2, 42, 52) is arranged at the building transition such that the front side (6) and/or the bottom side of its base body (4), the front side of its upper projecting lip (20) and/or the front side of its lower projecting lip (18) face away from the upper wall end and from the ceiling area and form a visible area,
that the rear side (10) and/or the upper side (12) of its base body (4), the rear side of its upper projecting lip (20) and/or the rear side of its lower projecting lip (18), on which a layer (30, 32; 34, 36, 32; 54), in particular a reinforcement layer or a support layer, is applied at least in portions thereof, face toward the upper wall end and toward the ceiling area and form a non-visible area;
that the tip (19) of the lower projecting lip (18) abuts the upper wall end, and/ or the tip (32) of the upper projecting lip (20) abuts the ceiling area.

## Revendications

1. Plinthe de socle (2, 42, 52) destinée à être agencée à une jonction de bâtiment entre une extrémité inférieure de mur et une zone adjacente de sol, dotée
d'un corps de base (4), en particulier à section quadrangulaire, par exemple à section essentiellement rectangulaire ou essentiellement en parallélogramme, ayant une face avant (6), une face arrière (10), une face supérieure (8) et une face inférieure (12), ou d'un corps de base, en particulier à section triangulaire, ayant une face avant, une face arrière et une face inférieure ;
d'une lèvre de débordement (20) inférieure située à la face inférieure (12) du corps de base (4), en particulier à l'extrémité antérieure de la face inférieure (12) du corps de base (4) ; et/ou
d'un lèvre de débordement (18) supérieure située à la face supérieure (8) du corps de base (4), en particulier située à l'extrémité antérieure ou postérieure de la face supérieure (8) du corps de base (4) ;
cependant que la face avant (6) du corps de base (4) et au moins une de la face avant (6) de la lèvre de débordement (20) inférieure et de la face avant (6) de la lèvre de débordement (18) supérieure constituent une zone visible destinée, à la position de la plinthe de socle (2, 42, 52) agencée à la jonction entre l'extrémité inférieure de mur et la zone adjacente de sol, à être dirigée à l'opposé de l'extrémité inférieure de mur et de la zone de sol ;
cependant que la face arrière (10) du corps de base (4) et au moins une de la face arrière de la lèvre de débordement (20) inférieure et de la face arrière de la lèvre de débordement (18) supérieure constituent une zone non visible destinée, à la position de la plinthe de socle (2, 42, 52) agencée à la jonction entre l'extrémité inférieure de mur et la zone adjacente de sol, à être dirigée vers l'extrémité inférieure de mur et vers la zone de sol ;
cependant que, sur la face arrière de la lèvre de débordement (20) inférieure et/ou sur la face arrière de la lèvre de débordement (18) supérieure, au moins par zones, une couche (30, 32; 34, 36, 32; 54), en particulier une couche de renforcement ou une couche de soutien, est appliquée, laquelle comporte un matériau plus flexible que le matériau de base de la lèvre de débordement (20) inférieure et/ou de la lèvre de débordement (18) supérieure, pour éviter un déchirement ou une rupture de la lèvre de débordement (20) inférieure et/ou de la lèvre de débordement (18) supérieure lors d'une déformation de la lèvre de débordement (20) inférieure et/ou de la lèvre de débordement (18) supérieure, **caractérisé en ce que** le corps de base (4) de la plinthe de socle (2, 42, 52) ainsi que toutes les lèvres de débordement (18, 20) consistent en le même matériau de base.

2. Plinthe isolante de chambranle de fenêtre ou de porte (2, 42, 52) destinée à être agencée à une jonction entre chambranle de fenêtre ou de porte et mur de bâtiment ou intrados d'un mur de bâtiment, dotée
d'un corps de base (4), en particulier à section quadrangulaire, par exemple à section essentiellement rectangulaire ou essentiellement en parallélogramme, ayant une face avant (6), une face arrière (10), une face supérieure (8) et une face inférieure (12), ou d'un corps de base, en particulier à section triangulaire, ayant une face avant, une face arrière et une face inférieure ;
d'une lèvre de débordement (20) inférieure située à la face inférieure (12) du corps de base (4), en particulier à l'extrémité antérieure de la face inférieure (12) du corps de base (4) ; et/ou
d'une lèvre de débordement (18) supérieure située à la face supérieure (8) du corps de base (4), en particulier située à l'extrémité antérieure ou postérieure de la face supérieure (12) du corps de base (4) ;
cependant que la face avant (6) du corps de base (4) et au moins une de la face avant de la lèvre de débordement (20) inférieure et de la face avant de la lèvre de débordement (18) supérieure constituent une zone visible destinée, à la position de la plinthe isolante (2, 42, 52) agencée à la jonction entre chambranle de fenêtre ou de porte et mur de bâtiment ou intrados du mur de bâtiment, à être dirigée à l'opposé de la chambranle de fenêtre ou de porte et du mur de bâtiment ou de l'intrados du mur de bâtiment ;
cependant que la face arrière (10) du corps de base (4) et au moins une de la face arrière de la lèvre de débordement (20) inférieure et de la face arrière de la lèvre de débordement (18) supérieure constituent une zone non visible destinée, à la position de la plinthe isolante (2, 42, 52) agencée à la jonction entre chambranle de fenêtre ou de porte et mur de bâtiment ou intrados du mur de bâtiment, à être dirigée vers la chambranle de fenêtre ou de porte et vers le mur de bâtiment ou l'intrados du mur de bâtiment ;
cependant que, sur la face arrière de la lèvre de débordement (20) inférieure et/ou sur la face arrière de la lèvre de débordement (18) supérieure, au moins par zones, une couche (30, 32; 34, 36, 32; 54), en particulier une couche de renforcement ou une couche de soutien, est appliquée, laquelle comporte un matériau plus flexible que le matériau de base de la lèvre de débordement (20) inférieure et/ou de la lèvre de débordement (18) supérieure, pour éviter un déchirement ou une rupture de la lèvre de débordement (20) inférieure et/ou de la lèvre de débordement (18) supérieure lors d'une déformation de la lèvre de débordement (20) inférieure et/ou de la lèvre de débordement (18) supérieure, **caractérisé en ce que** le corps de base (4) de la plinthe isolante de chambranle de porte (2, 42, 52) ainsi que toutes les lèvres de débordement (18, 20) consistent en le même matériau de base.

3. Plinthe de socle (2, 42, 52) ou plinthe isolante de chambranle de fenêtre ou de porte (2, 42, 52) selon la revendication 1 ou 2,
cependant que la lèvre de débordement (18) supérieure prend départ à l'extrémité antérieure (8 ) du corps de base (4) et s'étend à partir de là obliquement vers l'arrière et vers le haut, en recouvrant la section, située à l'arrière par rapport à lui, de la face supérieure (8) du corps de base (4) ; et/ou
cependant que la lèvre de débordement (20) inférieure prend départ à l'extrémité antérieure de la face inférieure (12) du corps de base (4) et s'étend à partir de là obliquement vers l'avant et vers le bas, en recouvrant la section, située à l'arrière par rapport à lui, de la face inférieure (12) du corps de base (4).

4. Plinthe de socle (2, 42, 52) ou plinthe isolante de chambranle de fenêtre ou de porte (2, 42, 52) selon une des revendications précédentes,
cependant que la pointe (19, 22) de la lèvre de débordement (20) inférieure et/ou de la lèvre de débordement (18) supérieure est en un matériau en matière plastique souple qui est en particulier plus souple que le matériau de base de la lèvre de débordement (20) inférieure et/ou de la lèvre de débordement (18) supérieure, et qui est en particulier co-extrudé avec le matériau de base de la lèvre de débordement (20) inférieure et/ou de la lèvre de débordement (18) supérieure ; et/ou
cependant que la surface limite entre la pointe (19, 22) et la zone restante de la lèvre de débordement (20) inférieure et/ou de la lèvre de débordement (18) supérieure a un tracé essentiellement perpendiculaire ou oblique par rapport à la direction principale d'étendue de la lèvre de débordement (20) inférieure et/ou de la lèvre de débordement (18) supérieure.

5. Plinthe de socle (2, 42, 52) ou plinthe isolante de chambranle de fenêtre ou de porte (2, 42, 52) selon une des revendications précédentes,
cependant que la couche de la lèvre de débordement (20) inférieure et/ou de la lèvre de débordement (18) supérieure s'étend sur la totalité de la face arrière de la lèvre de débordement (20) inférieure et/ou sur la totalité de la face arrière de la lèvre de débordement (18) supérieure ; ou
cependant que la couche (30, 32; 34, 36, 32) de la lèvre de débordement (20) inférieure et/ou de la lèvre de débordement (18) supérieure s'étend seulement sur une zone moyenne et sur une zone, de la face arrière de la lèvre de débordement (20) inférieure et/ou de la lèvre de débordement (18) supérieure, attenante au corps de base (4), en laissant libre la pointe (19, 22) de la lèvre de débordement (20) inférieure et/ou de la lèvre de débordement (18) supérieure,
ou
cependant que la couche (32, 34) de la lèvre de débordement (20) inférieure et/ou de la lèvre de débordement (18) supérieure comporte deux sections de couche (32, 34) espacées l'une de l'autre ; et/ou
cependant qu'en particulier la première section de couche (34) s'étend sur une zone moyenne de la face arrière de la lèvre de débordement (20) inférieure et/ou de la lèvre de débordement (18) supérieure, et cependant que la deuxième section de couche (32) s'étend sur une zone, attenante au corps de base (4), de la face arrière de la lèvre de débordement (20) inférieure et/ ou de la lèvre de débordement (18) supérieure.

6. Plinthe de socle (2, 42, 52) ou plinthe isolante de chambranle de fenêtre ou de porte (2, 42, 52) selon une des revendications précédentes,
cependant que la couche (30) de la lèvre de débordement (20) inférieure et/ou de la lèvre de débordement (18) supérieure ou la deuxième section de couche (38) de la lèvre de débordement (20) inférieure et/ou lèvre de débordement (18) supérieure s'étend jusqu'au corps de base (4) de la plinthe de socle (2, 42, 52), en particulier jusqu'à la face inférieure (12) du corps de base (4) à la lèvre de débordement (20) inférieure, et/ou jusqu'à la face supérieure (8) du corps de base (4) à la lèvre de débordement (18) supérieure, en recouvrant à l'arrière la zone de transition entre lèvre de débordement (20) inférieure et/ou lèvre de débordement (18) supérieure et le corps de base (4) ;
ou
cependant que la couche s'étend sur la totalité de la face arrière de la lèvre de débordement (20) inférieure, sur la totalité de la face arrière de la lèvre de débordement (18) supérieure, et sur la totalité de la face arrière du corps de base (4), y compris la zone, de la face supérieure (8) du corps de base (4), située derrière la lèvre de débordement (19) supérieure, et y compris la zone, de la face inférieure (12) du corps de base (4), située derrière la lèvre de débordement (20) inférieure ; ou
cependant que la couche (54) s'étend sur une zone moyenne et sur une zone, de la face arrière de la lèvre de débordement (20) inférieure et de la lèvre de débordement (18) supérieure, attenante au corps de base (4), en laissant libres les pointes (19, 22) de la lèvre de débordement (20) inférieure et/ou de la lèvre de débordement (18) supérieure, et sur la totalité de la face arrière (10) du corps de base (4), y compris la zone, de la face supérieure (8) du corps de base (4), située derrière la lèvre de débordement (18) supérieure, et y compris la zone, de la face inférieure (12) du corps de base (4), située derrière la lèvre de débordement (20) inférieure.

7. Jonction de bâtiment entre une extrémité inférieure de mur et une zone adjacente de sol, dotée d'une plinthe de socle (2, 42, 52) selon une des revendications 1 ou 3 à 6 y étant agencée,
cependant que la plinthe de socle (2, 42, 52) est agencée de telle façon à la jonction de bâtiment
que la face avant (6) et/ou la face supérieure (8) de son corps de base (4), la face avant (6) de sa lèvre de débordement (20) inférieure et/ou la face avant (6) de sa lèvre de débordement (18) supérieure sont dirigées à l'opposé de l'extrémité inférieure de mur et de la zone de sol et constituent une zone visible,
que la face arrière (10) et/ou la face inférieure (12) de son corps de base (4), la face arrière de sa lèvre de débordement (20) inférieure et/ou la face arrière de sa lèvre de débordement (18) supérieure, sur lesquelles est appliquée au moins par zones une couche (30, 32; 34, 36, 32; 54), en particulier une couche de renforcement ou une couche de soutien, sont dirigées vers l'extrémité inférieure de mur et vers la zone de sol et constituent une zone non visible ;
que la pointe (22) de la lèvre de débordement (20) inférieure est jointive avec la zone de sol, et/ou la pointe (19) de la lèvre de débordement (18) supérieure est jointive avec l'extrémité inférieure de mur.

8. Jonction de bâtiment entre chambranle de fenêtre ou de porte et mur de bâtiment ou intrados d'un mur de bâtiment, dotée d'une plinthe isolante de chambranle de fenêtre ou de porte (2, 42, 52) selon une des revendications de 2 à 6 y étant agencée,
cependant que plinthe isolante de chambranle de fenêtre ou de porte (2, 42, 52) est agencée de telle façon à la jonction de bâtiment
que la face avant (6) et/ou la face supérieure de son corps de base (4), la face avant (6) de sa lèvre de débordement (20) inférieure et/ou la face avant (6) de sa lèvre de débordement (18) supérieure sont dirigées à l'opposé de la chambranle de fenêtre ou de porte et du mur de bâtiment ou de l'intrados du mur de bâtiment et constituent une zone visible,
que la face arrière et/ou la face inférieure de son corps de base (4), la face arrière de sa lèvre de débordement (20) inférieure et/ou la face arrière de sa lèvre de débordement (18) supérieure, sur lesquelles est appliquée au moins par zones une couche (30, 32; 34, 36, 32; 54), en particulier une couche de renforcement ou une couche de soutien, sont dirigées vers la chambranle de fenêtre ou de porte et vers le mur de bâtiment ou l'intrados du mur de bâtiment et constituent une zone non visible ;
que la pointe (22) de la lèvre de débordement (20) inférieure est jointive avec la chambranle de fenêtre ou de porte, et/ou la pointe (19) de la lèvre de débordement (18) supérieure est jointive avec le mur de bâtiment ou l'intrados du mur de bâtiment.

9. Plinthe de plafond (2, 42, 52) destinée à être agencée à une jonction de bâtiment entre une extrémité supérieure de mur et une zone adjacente de plafond, dotée :
d'un corps de base (4), en particulier à section quadrangulaire, par exemple à section essentiellement rectangulaire ou essentiellement en parallélogramme, ayant une face avant (6), une face arrière (10), une face supérieure (12) et une face inférieure (8), ou d'un corps de base, en particulier à section triangulaire, ayant une face avant, une face arrière et une face inférieure ;
d'une lèvre de débordement (20) supérieure située à la face supérieure (12) du corps de base (4), en particulier à l'extrémité antérieure de la face supérieure (12) du corps de base (4) ; et/ou d'une lèvre de débordement (18) inférieure située à la face inférieure (8) du corps de base (4), en particulier située à l'extrémité antérieure ou postérieure de la face inférieure (8) du corps de base (4) ;
cependant que la face avant (6) du corps de base (4) et au moins une de la face avant de la lèvre de débordement (20) supérieure et de la face avant de la lèvre de débordement (18) inférieure constituent une zone visible destinée, à la position de la plinthe de plafond (2, 42, 52) agencée à la jonction entre l'extrémité supérieure de mur et la zone adjacente de plafond, à être dirigée à l'opposé de l'extrémité supérieure de mur et de la zone de plafond ;
cependant que la face arrière (10) du corps de base (4) et au moins une de la face arrière de la lèvre de débordement (20) supérieure et de la face arrière de la lèvre de débordement (18) inférieure constituent une zone non visible destinée, à la position de la plinthe de plafond (2, 42, 52) agencée à la jonction entre l'extrémité supérieure de mur et la zone adjacente de plafond, à être dirigée vers l'extrémité supérieure de mur et la zone adjacente de plafond ;
cependant que, sur la face arrière de la lèvre de débordement (20) supérieure et/ou sur la face arrière de la lèvre de débordement (18) inférieure, au moins par zones, une couche (30, 32; 34, 36, 32; 54), en particulier une couche de renforcement ou une couche de soutien, est appliquée, laquelle comporte un matériau plus flexible que le matériau de base de la lèvre de débordement (20) supérieure et/ou de la lèvre de débordement (18) inférieure, pour éviter un déchirement ou une rupture de la lèvre de débordement (20) supérieure et/ou de la lèvre de débordement (18) inférieure lors d'une déformation de la lèvre de débordement (20) supérieure et/ou de la lèvre de débordement (18) inférieure, **caractérisé en ce que** le corps de base (4) de la plinthe de plafond (2, 42, 52) ainsi que toutes les lèvres de débordement (18, 20) consistent en le même matériau de base.

10. Plinthe de plafond (2, 42, 52) selon la revendication 9,
cependant que la lèvre de débordement (18) inférieure prend départ à l'extrémité antérieure de la face inférieure (8) du corps de base (4) et s'étend à partir de là vers l'arrière et vers le bas, en recouvrant la section, située à l'arrière par rapport à lui, de la face inférieure (8) du corps de base (4) ; et/ou
cependant que la lèvre de débordement (20) supérieure prend départ à l'extrémité antérieure de la face supérieure (12) du corps de base (4) et s'étend à partir de là obliquement vers l'avant et vers le haut, en recouvrant la section, située à l'arrière par rapport à lui, de la face supérieure (12) du corps de base (4).

11. Plinthe de plafond (2, 42, 52) selon la revendication 9 ou 10,
cependant que la pointe (19, 22) de la lèvre de débordement (18) inférieure et/ou de la lèvre de débordement (20) supérieure est en un matériau en matière plastique souple qui est en particulier plus souple que le matériau de base de la lèvre de débordement (18) inférieure et/ou de la lèvre de débordement (20) supérieure, et qui est en particulier co-extrudé avec le matériau de base de la lèvre de débordement (18) inférieure et/ou de la lèvre de débordement (20) supérieure ; et/ou
cependant que la surface limite entre la pointe (19, 22) et la zone restante de la lèvre de débordement (18) inférieure et/ou de la lèvre de débordement (20) supérieure a un tracé essentiellement perpendiculaire ou oblique par rapport à la direction principale d'étendue de la lèvre de débordement (18) inférieure et/ou de la lèvre de débordement (20) supérieure.

12. Plinthe de plafond (2, 42, 52) selon une des revendications de 9 à 11,
cependant que la couche de la lèvre de débordement (18) inférieure et/ou de la lèvre de débordement (20) supérieure s'étend sur la totalité de la face arrière de la lèvre de débordement (20) supérieure et/ou sur la totalité de la face arrière de la lèvre de débordement (18) inférieure ; ou
cependant que la couche (30, 32; 34, 36, 32; 54) de la lèvre de débordement (18) inférieure et/ou de la lèvre de débordement (20) supérieure s'étend seulement sur une zone moyenne et sur une zone, de la face arrière de la lèvre de débordement (20) supérieure et/ou de la lèvre de débordement (18) inférieure, attenante au corps de base (4), en laissant libre la pointe de la lèvre de débordement (20) supérieure et/ou de la lèvre de débordement (18) inférieure ;
ou
cependant que la couche (34, 36) de la lèvre de débordement (18) inférieure et/ou de la lèvre de débordement (20) supérieure comporte deux sections de couche (34, 36) espacées l'une de l'autre ; et/ou
cependant qu'en particulier la première section de couche (34) s'étend sur une zone moyenne de la face arrière de la lèvre de débordement (20) supérieure et/ou de la lèvre de débordement (18) inférieure, et cependant que la deuxième section de couche (36) s'étend sur une zone, attenante au corps de base (4), de la face arrière de la lèvre de débordement (20) supérieure et/ ou de la lèvre de débordement (18) inférieure ;
ou cependant que la couche (30, 32; 34, 36, 32; 54) de la lèvre de débordement (18) inférieure et/ou lèvre de débordement (20) supérieure ou la deuxième section de couche (36) de la lèvre de débordement (18) inférieure et/ou lèvre de débordement (20) supérieure s'étend jusqu'au corps de base (4) de la plinthe de plafond (2, 42, 52), en particulier jusqu'à la face inférieure (8) du corps de base (4) à lèvre de débordement (18) inférieure, et/ou jusqu'à la face supérieure (12) du corps de base (4) à la lèvre de débordement (20) supérieure, en recouvrant à l'arrière la zone de jonction entre lèvre de débordement (18) inférieure et/ou lèvre de débordement (20) supérieure et le corps de base (4) ;
ou
cependant que la couche s'étend sur la totalité de la face arrière de la lèvre de débordement (18) inférieure, sur la totalité de la face arrière de la lèvre de débordement (20) supérieure, et sur la totalité de la face arrière du corps de base (4), y compris la zone, de la face supérieure du corps de base (4), située derrière la lèvre de débordement (20) supérieure, et y compris la zone, de la face inférieure du corps de base (4), située derrière la lèvre de débordement (18) inférieure ; ou
cependant que la couche (54) s'étend sur une zone moyenne et sur une zone, de la face arrière de la lèvre de débordement (18) inférieure et de la lèvre de débordement (20) supérieure, attenante au corps de base (4), en laissant libre les pointes de la lèvre de débordement (18) inférieure et de la lèvre de débordement (20) supérieure, et sur la totalité de la face arrière (10) du corps de base (4), y compris la zone, de la face supérieure (12) du corps de base (4), située derrière la lèvre de débordement (20) supérieure, et y compris la zone, de la face inférieure (8) du corps de base (4), située derrière la lèvre de débordement (18) inférieure.

13. Plinthe (2, 42, 52), à savoir plinthe de socle (2, 42, 52), plinthe isolante de chambranle de fenêtre ou de porte (2, 42, 52) ou plinthe de plafond (2, 42, 52) selon une des revendications de 1 à 6 ou de 9 à 12,
cependant que le corps de base (4) comporte un matériau en matière plastique, en particulier un matériau en matière plastique moussé ou un matériau composite en matière plastique, en particulier un matériau composite en matière plastique moussé, par exemple un Wood Plastic Composite WPC ou un mélange de matières plastiques en différentes matières plastiques, par exemple un mélange PVC rigide + PVC souple ou un mélange PP+TPE ; ou
cependant que la couche (30, 32; 34, 36, 32; 54) comporte une matière plastique souple, en particulier un élastomère thermoplastique TPE ou un PVC souple ; et
cependant que la couche (30, 32; 34, 36, 32; 54) comporte une matière plastique, en particulier une matière plastique rigide, en particulier polypropylène PP, polypropylène PE ou un PVC rigide ; ou
cependant que la couche (30, 32; 34, 36, 32; 54) comporte un matériau en matière plastique moussé ou un matériau composite en matière plastique moussé, par exemple un Wood Plastic Composite WPC, ou comporte un mélange de matières plastiques en différentes matières plastiques, par exemple un mélange PVC rigide + PVC souple ou un mélange PP+TPE ; ou
cependant que la couche (30, 32; 34, 36, 32; 54) comporte une matière plastique souple, en particulier un élastomère thermoplastique TPE ou un PVC souple ; et
cependant que la couche (30, 32; 34, 36, 32; 54) est réalisée sous forme de couche de vernis ou sous forme de couche de film ; ou
cependant que la couche (30, 32; 34, 36, 32; 54) comporte du métal.

14. Plinthe (2, 42, 52), à savoir plinthe de socle (2, 42, 52), plinthe isolante de chambranle de fenêtre ou de porte (2, 42, 52) ou plinthe de plafond (2, 42, 52) selon une des revendications de 1 à 6 ou de 9 à 13,
cependant que la couche (30, 32; 34, 36, 32; 54) a une épaisseur de couche comprise entre 0,1 et 0,5 mm ;
cependant que, dans le cas où la couche (30, 32; 34, 36, 32; 54) comporte une matière plastique souple, la couche (30, 32; 34, 36, 32; 54) a en particulier une épaisseur de couche comprise entre 0,3 et 0,5 mm ; ou
cependant que, dans le cas où la couche (30, 32; 34, 36, 32; 54) comporte du métal, la couche (30, 32; 34, 36, 32; 54) a en particulier une épaisseur de couche comprise entre 0,1 et 0,4 mm, en particulier entre 0,2 et 0,3 mm.

15. Jonction de bâtiment entre une extrémité supérieure de mur et une zone adjacente de plafond, dotée d'une plinthe de plafond (2, 42, 52) selon une des revendications de 9 à 14 y étant agencée,
cependant que la plinthe de plafond (2, 42, 52) est agencée de telle façon à la jonction de bâtiment
que la face avant (6) et/ou la face inférieure de son corps de base (4), la face avant de sa lèvre de débordement (20) supérieure et/ou la face avant de sa lèvre de débordement (18) inférieure sont dirigées à l'opposé de l'extrémité supérieure de mur et de la zone de plafond et constituent une zone visible,
que la face arrière (10) et/ou la face supérieure (12) de son corps de base (4), la face arrière de sa lèvre de débordement (20) supérieure et/ou la face arrière de sa lèvre de débordement (18) inférieure, sur lesquelles est appliquée au moins par zones une couche (30, 32; 34, 36, 32; 54), en particulier une couche de renforcement ou une couche de soutien, sont dirigées vers l'extrémité supérieure de mur et vers la zone de plafond et constituent une zone non visible ;
que la pointe (19) de la lèvre de débordement (18) inférieure est jointive avec l'extrémité supérieure de mur, et/ou la pointe (32) de la lèvre de débordement (20) supérieure est jointive avec la zone de plafond.
